# EUROPÄISCHE PATENTSCHRIFT

(11) **EP 1 161 779 B1**
(45) Veröffentlichungstag und Bekanntmachung des Hinweises auf die Patenterteilung: **19.02.2003**
(21) Anmeldenummer: 00910740.0
(22) Anmeldetag: 01.03.2000
(51) Int. Cl.: H01R 4/24

(54) **ELEKTRISCHER STECKVERBINDER MIT MINDESTENS EINEM SCHNEIDKLEMMKONTAKTELEMENT AUS EINEM BLECHSTANZTEIL SOWIE KORRESPONDIERENDER GEGENSTECKVERBINDER HIERZU**
ELECTRICAL PLUG-IN CONNECTOR WITH AT LEAST ONE INSULATION DISPLACEMENT CONTACT ELEMENT CONSISTING OF A SHEET METAL STAMPING, AND CORRESPONDING MATING CONNECTOR
CONNECTEUR ELECTRIQUE ENFICHABLE COMPRENANT AU MOINS UN ELEMENT DE CONTACT A GUILLOTINE CONSTITUE PAR UNE PARTIE ESTAMPEE EN TOLE, ET CONTRE-CONNECTEUR CORRESPONDANT

(30) Priorität: 12.03.1999 DE 19911120; 08.11.1999 DE 19953593
(43) Veröffentlichungstag der Anmeldung: 12.12.2001
(73) Patentinhaber: Grote & Hartmann GmbH & Co. KG, D-42369 Wuppertal (DE)
(72) Erfinder: MORITZ, Werner, D-42369 Wuppertal (DE); WITTENBERG, Roland, D-42369 Wuppertal (DE); SCHNEIDER, Robert, D-58285 Gevelsberg (DE)
(74) Vertreter: Solf, Alexander, Dr.
(86) Internationale Anmeldenummer: EP0001723
(87) Internationale Veröffentlichungsnummer: WO00055943

(56) Entgegenhaltungen:
- EP-A- 0 746 055
- DE-U- 7 815 430
- DE-U- 9 015 110
- GB-A- 2 198 599
- US-A- 5 088 933

## Beschreibung

Die Erfindung betrifft einen elektrischen Steckverbinder mit mindestens einem Schneidklemmkontaktelement aus einem Blechstanzteil nach dem Oberbegriff des Anspruchs 1 und einen korrespondierenden Gegensteckverbinder nach dem Oberbegriff des Anspruchs 40.

Ein derartiger elektrischer Steckverbinder ist aus dem DE-GM 78 15 430 bekannt. Ein derartiger bekannter elektrischer Steckverbinder weist eine Kontaktbasisplatte und zwei an gegenüberliegenden Seiten einstückig an die Kontaktbasisplatte angeformte und gleichsinnig abgebogene Kontaktplatten auf. In die Kontaktplatten ist jeweils eine Schneidklemmkontaktiereinrichtung, bestehend aus einem Schneidklemmkontaktschlitz und einem Zuführloch für einen Leiterdraht eingebracht, wobei der Schneidklemmkontaktschlitz in das Zuführloch mündet. In Verlängerung einer Kontaktplatte ist eine Halteplatte einstückig angeformt, welche Einrichtungen zum Führen und Halten bzw. Verrasten des Schneidklemmkontaktelements in einem Steckverbindergehäuse aufweist. Seitlich an dieser Kontaktplatte schließen sich rechtwinklig zur Kontaktplatte abgebogen Kontaktträgerplatten an, an deren unterem, von der Schneidklemmkontaktiereinrichtung abgewandten Ende Federkontaktlaschen einstückig angeformt sind.

Nachteilig ist, daß das Schneidklemmkontaktelement eine komplizierte Raumform aufweist, die einen relativ hohen Materialbedarf und einen relativ hohen Formgebungsaufwand erfordert. Zudem weisen die Kontaktfederarme eine relativ harte Federkennlinie auf, die bei mehrpoligen Steckverbindern beim Stecken und Ziehen eines Gegensteckverbinders hohe Steck- und Ziehkräfte verursacht.

Aufgabe der Erfindung ist, einen elektrischen Steckverbinder und einen Gegensteckverbinder der eingangs beschriebenen Art zu schaffen, deren Schneidklemmkontaktelement jeweils einfach aufgebaut und einfach formbar ist und dessen - im Falle eines Gabelfederkontakts - Federkennlinie relativ weich ausgebildet ist.

Diese Aufgabe wird durch einen Steckverbinder mit den Merkmalen des Anspruchs 1 und einen Gegensteckverbinder mit den Merkmalen des Anspruchs 40 gelöst. Vorteilhafte Weiterbildungen der Erfindung werden in den Unteransprüchen angegeben.

Anhand der Zeichnung wird die Erfindung im folgenden beispielhaft näher erläutert. Es zeigen:
- Fig. 1: eine perspektivische Draufsicht auf die Vorderseite einer ersten Ausführungsform eines dreipoligen erfindungsgemäßen Steckverbinders mit einem endständig, einem vorständig und einem noch nicht gesteckten Schneidklemmkontaktelement,
- Fig. 2: eine perspektivische Draufsicht auf den dreipoligen Steckverbinder nach Fig. 1 mit einem geschnittenen Teilbereich und mit zwei endständig eingesteckten Schneidklemmkontaktelementen,
- Fig. 3: eine perspektivische Unteransicht von der Rückseite des dreipoligen Steckverbinders nach Fig. 1,
- Fig. 4: eine perspektivische Ansicht auf eine zweite Ausführungsform eines erfindungsgemäßen Schneidklemmkontaktelements,
- Fig. 5: eine perspektivische Draufsicht auf die Vorderseite einer weiteren Ausführungsform eines vierpoligen erfindungsgemäßen Steckverbinders mit zwei vorständig und einem noch nicht eingesteckten Schneidklemmkontaktelement,
- Fig. 6: einen Querschnitt durch den Steckverbinder nach Fig. 4,
- Fig. 7: eine Teilvorderansicht auf eine weitere Ausführungsform eines Schneidklemmkontaktelements gemäß Fig. 1,
- Fig. 8: einen Schnitt entlang der Linie A-A in Fig. 7,
- Fig. 9: eine perspektivische Ansicht auf die Anschlußseite eines erfindungsgemäßen 2-poligen Steckverbinders sowie einen korrespondierenden Gegensteckverbinder in nicht gestecktem Zustand,
- Fig. 10: eine perspektivische Ansicht auf die Anschlußseite des Gegensteckverbinders gemäß Fig. 9 sowie einen korrespondierenden Steckverbinder in gestecktem Zustand,
- Fig. 11: eine Draufsicht auf einen erfindungsgemäßen Gegensteckverbinder gemäß den Fig. 9, 10,
- Fig. 12: einen Schnitt durch einen erfindungsgemäßen Gegensteckverbinder entlang der Linie A-A gemäß Fig. 11 mit Blickrichtung in Pfeilrichtung und einem vorständig gesteckten Gegenschneidklemmkontaktelement,
- Fig. 13: einen Schnitt durch einen erfindungsgemäßen Gegensteckverbinder entlang der Linie B-B gemäß Fig. 11 mit Blickrichtung in Pfeilrichtung und einem endständig gesteckten Gegenschneidklemmkontaktelement,
- Fig. 14: eine perspektivische Ansicht auf ein Gegenschneidklemmkontaktelement eines erfindungsgemäßen Gegensteckverbinders.

Der in den Figuren 1 bis 3 abgebildete erfindungsgemäße dreipolige Steckverbinder besteht aus dem Steckverbindergehäuse 1 aus Kunststoff und im Gehäuse 1 sitzenden Schneidklemmkontaktelementen 2, 3, 4.

Die Schneidklemmkontaktelemente 2, 3, 4 sind identisch ausgebildet. Sie sind aus einem im wesentlichen lediglich U-förmig gebogenen Blechstanzstreifen geformt, der um zwei parallele, quer zur Längsertreckung des Blechstanzstreifens liegende, auf Abstand voneinander angeordnete Biegezonen 5, 6 rechtwinklig und gleichsinnig abgebogen ist, derart, daß eine vorzugsweise ebene Kontaktarmbasisplatte 7, z.B. gemäß Fig. 1, eine Federarmbasisplatte 7a gebildet wird, an die über die Biegezonen 5, 6 jeweils ein Kontaktarm 8, 9 einteilig angebunden ist, welche im Ausführungsbeispiel gemäß Fig. 1 als Kontaktfederarme 8a, 9a ausgebildet sind.

Die Federarmbasisplatte 7a weist rechtwinklig zu den beiden Biegezonen 5, 6 verlaufende freie Seitenkanten 10, 11 auf, in deren Längsmitte Stützvorsprünge 12 angeformt sind.

Die Kontaktfederarme 8a, 9a sind identisch aufgebaut. Insofern sind die abgebildeten Schneidklemmkontaktelemente 2, 3, 4 spiegelsymmetrisch zu einer parallel zu den Kontaktfederarmen 8a, 9a verlaufenden quermittig durch die Federarmbasisplatte gehenden Ebene und einer rechtwinklig dazu längsmittig durch die Federarmbasisplatte 7a gehenden Ebene ausgebildet.

Die Kontaktfederarme 8a, 9a sind etwas breiter als die Federarmbasisplatte 7a einschließlich der Stützvorsprünge 12 und weisen beidseits der Biegezone 5, 6 eine vorspringende kurze Stirnkante 13, 14, sich rechtwinklig an die Stirnkanten 13, 14 anschließende Längskanten 15, 16 und rechtwinklig zurückspringende kurze Stirnkanten 17, 18 auf, wobei zwischen letzteren jeweils ein sich in Längsrichtung der Kontaktfederarme 8a, 9a erstreckender schmaler Kontaktsteg 19 als freier Endbereich der Kontaktfederarme 8, 9 ausgebildet ist. Die Kontaktstege 19 konvergieren zu einer Kontaktstelle 20 und laufen von dort zur Bildung eines Einführtrichters für ein Gegenkontaktelement (nicht dargestellt) ein Stück divergierend. Die Stirnkanten 17, 18 sind vorzugsweise über deren gesamte Länge hinweg mit Anfasungen 17a, 18a versehen (vgl. Fig. 7).

Erfindungsgemäß weist jeder Kontaktfederarm 8a, 9a im Bereich zwischen der Biegezone 5, 6 und den Kontaktstegen 19 eine schlüssellochförmige Schneidklemmeinrichtung 21 mit einem biegezonenseitigen quermittig parallel zu den Längskanten 15, 16 verlaufenden schmalen Schneidklemmkontaktschlitz 22 auf, der kontaktstegseitig in ein Einsteckloch 23 mündet.

In mindestens einer Längskante 15, 16 ist mindestens eine widerhakenförmige, über die Kante vorspringende Arretierspitze 24 eingeformt, deren Funktion weiter unten erläutert wird.

Das im wesentlichen quaderförmige Kunststoff- bzw. Isolierstoffgehäuse 1 ist beispielsweise als 3-poliges Gehäuse 1 ausgeführt und besitzt eine Vorderwandung 25 und eine beabstandet zur Vorderwandung 25 parallel verlaufende Rückwandung 26, welche sich jeweils in einer Längsrichtung des Gehäuses 1 erstrecken (Fig. 1, 2, 3). Das Steckverbindergehäuse 1 ist in Längsrichtung von jeweils einer ersten Seitenwandung 27 und einer zweiten Seitenwandung 28 begrenzt, welche rechtwinklig zur Vorder- und zur Rückwandung 25, 26 in einer Querrichtung verlaufen, so daß ein von den Wandungen 25, 26, 27, 28 begrenzter Gehäuseinnenraum ausgebildet ist. Parallel zu den Seitenwandungen 27, 28 sind im Gehäuseinnenraum Trennstege 29, 30 angeordnet, die den Gehäuseinnenraum in beispielsweise drei gleichgroße, nach oben offene Kontaktelementkammern 31 zur Aufnahme jeweils eines der Schneidklemmkontaktelemente 2, 3, 4 aufteilen. Nach oben hin ist das Gehäuse 1 durch obere Begrenzungskanten 32, 33 der Trennstege 29, 30, durch obere Begrenzungskanten 34, 35 der Seitenwandungen 27, 28 und durch obere Begrenzungskanten 36, 37 der Vorderwandung 25 bzw. der Rückwandung 26 begrenzt, wobei alle Begrenzungskanten 32, 33, 34, 35, 36, 37 in einer Erstreckungsebene liegen.

Die Vorderwandung 25, die Rückwandung 26, die Seitenwandungen 27, 28 sowie die Trennstege 29, 30 weisen allesamt die gleiche Höhenerstreckung auf, welche durch je eine Unterkante 38 der Seitenwandungen 27, 28 festgelegt ist.

Die Vorderwandung 25 besitzt eine Außenseite 41 und eine den Kontaktelementkammern 31 zugewandte glattflächige, ebene Innenseite 40, an der jeweils im montierten Zustand der Kontaktfederarm 8 eines der Schneidklemmkontaktelemente 2, 3, 4 anliegt.

In ihrer Höhe etwa mittig weist die Vorderwandung 25 diese durchdringende Zuführbohrungen 42 zum Einstecken eines zu kontaktierenden Leiterdrahts auf, wobei je eine der Bohrungen 42 einer Kontaktelementkammer 31 zugeordnet ist und innenseitig jeweils mittig in diese mündet. Die Zuführbohrungen 42 sind zur Außenseite 41 der Vorderwandung 25 hin trichterförmig erweitert ausgebildet, so daß das Zuführen von Leiterdrähten erleichtert möglich ist. Die Zuführbohrungen 42 sind in Abhängigkeit des zuzuführenden Leiterdrahts in ihrem Durchmesser etwas größer dimensioniert als der Durchmesser des Leiterdrahts mitsamt seiner Isolierung.

In Längsrichtung schließt die Vorderwandung 25 mit ihren längsseitigen Stirnkanten 43 jeweils bündig mit den Seitenwandungen 27, 28 ab, so daß das Gehäuse 1 längsseitig durch ebenflächige Seitenaußenflächen 44 begrenzt ist. Der Eckbereich zwischen der Außenseite 41 und der Seitenaußenfläche 44 ist vorzugsweise angefast ausgebildet.

Im unteren Endbereich der Vorderwandung 25 ist die Vorderwandung 25 von der Außenseite 41 her über die gesamte Längserstreckung in ihrer Dicke reduziert, beispielsweise halbiert ausgebildet, so daß eine Anschlagstufe 45 ausgebildet wird. Die Anschlagstufe 45 ist durch zinnenförmige, gleichmäßig voneinander beabstandete Ausnehmungen 46 unterbrochen, welche ein Stück nach oben in Richtung der trichterförmigen Bereiche der Bohrungen 42 weisen. Die Ausnehmungen 46 bilden somit ihrer Anzahl entsprechend Anschlagnasen 47 aus, welche unterseitig durch eine Stirnfläche 48 begrenzt sind.

Die Anschlagnasen 47 sind jeweils in Längsrichtung durch Seitenflächen 49 begrenzt, wobei der Übergang der Seitenflächen 49 hin zur Außenseite 41 jeweils angefast ausgebildet ist. Die Anschlagnasen 47 sind beispielsweise derart angeordnet, daß jeweils eine Anschlagnase 47 in Längsrichtung mittig unterhalb je einer der Zuführbohrungen 42 angeordnet ist und zwischen zwei derartig angeordneten Anschlagnasen 47 jeweils mittig eine weitere Anschlagnase 47 angeordnet ist, so daß über die Längserstreckung des Gehäuses 1 hin die Anschlagnasen 47 gleichmäßig beabstandet voneinander angeordnet sind. Die Längserstreckung einer Anschlagnase ist hierbei in etwa gleich der Längserstrekkung einer der Ausnehmungen 46.

Die Rückwandung 26 (Fig. 2, 3) besitzt jeweils eine Außenseite 51 und eine den Kontaktelementkammern 31 zugewandte ebene, glattflächige Innenseite 50, an der jeweils im montierten Zustand der Kontaktfederarm 9a eines der Schneidklemmkontaktelemente 2, 3, 4 anliegt. Die Rückwandung 26 besitzt in etwa die gleiche Dicke wie die Vorderwandung 25.

Korrespondierend zu den Zuführbohrungen 42 in der Vorderwandung 25 weist die Rückwandung 26 jeweils Steckbohrungen 52 zum Einstecken der durch die Zuführbohrungen 42 einzusteckenden Leiterdrähte auf. Die Steckbohrungen 52 besitzen vorzugsweise den gleichen Durchmesser wie die Zuführbohrungen 42.

Im unteren Endbereich der Rückwandung 26 ist diese von der Außenseite 51 her - vergleichbar zur Vorderwandung 25 - über ihre gesamte Längserstreckung in ihrer Dicke reduziert, beispielsweise halbiert ausgebildet, so daß eine Stufe 53 ausgebildet wird, welche bezüglich des Gehäuses 1 höhenmäßig vorzugsweise gleich hoch oder etwas höher als die Anschlagstufe 45 liegt.

Die Außenseite 51 weist in Längsrichtung jeweils auf Höhe der Steckbohrungen 52 rinnenförmige Ausnehmungen 54 auf, welche sich von der Stufe 53 aus über die Bohrungen 52 hinaus vertikal nach oben erstrecken und im Bereich oberhalb der Bohrungen 43 schräg angeordnete, ebenflächige Begrenzungsflanken 55 aufweisen und somit eine trapezförmige Querschnittsform haben.

Im Bereich zwischen der Stufe 53 und den Steckbohrungen 52 weisen die Begrenzungsflanken 55 der Ausnehmungen 54 eine im Querschnitt konkave Querschnittsform auf.

Ein Stück oberhalb der mittleren Steckbohrung 52 ist in die Rückwandung 26 eine in die Rückwandung 26 bezüglich ihrer Dicke etwa halb eindringende bis zur oberen Begrenzungskante 37 reichende, quaderförmige Rastausnehmung 56 eingebracht, welche eine Längserstreckung aufweist, die in etwa der Längserstreckung einer Kontaktelementkammer 31 entspricht. Die Rastausnehmung 56 bildet eine Rastkante 57 aus, die beispielsweise ein an einem Gegensteckgehäuse (vgl. Fig. 9 -13) angebrachter Rastarm mit einer Rastnase rastend umgreifen kann.

Ebenso wie die Außenseite 41 der Vorderwandung 25 ist die Außenseite 51 der Rückwandung 26 zur Seitenaußenfläche 44 hin angefast ausgebildet.

Die erste und zweite Seitenwandung 27, 28 (Fig. 1, 2), die mit ihrer Seitenaußenfläche 44 das Gehäuse 1 in seiner Längserstreckung begrenzen, sind gleichartig aufgebaut und spiegelsymmetrisch angeordnet. Sie weisen eine den äußeren Kontaktelementkammern 31 zugewandte Innenseite 60 auf und erstrecken sich in Querrichtung von der Innenseite 40 der Vorderwandung 25 zur Innenseite 50 der Rückwandung 26.

In Querrichtung mittig weisen die Seitenwandungen 27, 28 je eine in Querrichtung verlaufende, rechteckförmige Verdickung 61, 62 auf, welche sich etwa über die halbe Quererstreckung der Seitenwandung 27, 28 erstrecken und von den oberen Begrenzungskanten 29, 30 bis zu den Unterkanten 38 der Seitenwandungen 27, 28 reichen.

Die Verdickungen 61, 62 besitzen jeweils eine den Kontaktelementkammern 31 zugewandte Innenfläche 63 und beabstandet parallel zu den Innenseiten 40, 50 verlaufende, die Verdickungen 61, 62 in Querrichtung begrenzende Seitenflächen, so daß zwischen den Innenseiten 40, 50 und den Seitenflächen jeweils eine schmale Stecknut 66, 67 ausgebildet wird.

Die Trennstege 29, 30, welche jeweils zwei benachbarte Kontaktelementkammern 31 voneinander in Querrichtung trennen und jeweils zwei, je einer Kontaktelementkammer 31 zugewandte Trennflächen 74, 75 aufweisen, besitzen analog zu den Seitenwandungen 27, 28 zu jeder der angrenzenden Kontaktelementkammern 31 hin eine Verdickung 70, 71, welche die gleiche Höhenerstreckung und die gleiche Erstreckung in Querrichtung wie die Verdickungen 61, 62 der Seitenwandungen 27, 28 aufweisen. Jede der Verdickungen 71, 72 weist analog zu den Verdickungen 61, 62 einen jeweils einer Kontaktelementkammer 31 zugewandte Innenfläche 73 und zwei die Verdickungen in Querrichtung begrenzende, parallel zu den Innenseiten 40, 50 angeordnete Seitenflächen auf, welche gleich beabstandet parallel zu den Innenseiten 40, 50 der Vorderwandung 25 und der Rückwandung 26 angeordnet sind und somit Stecknuten 76, 77 ausbilden, die die gleiche Raumform aufweisen wie die Stecknuten 66, 67. Somit weist jede Kontaktelementkammer 31 eine im Querschnitt H-förmige Raumform auf.

Sich jeweils in einer Kontaktelementkammer 31 gegenüberliegende Innenflächen 73 und 63 bzw. 73 und 73 weisen einen Abstand in Längsrichtung zueinander auf, der gleich oder geringfügig größer ist als der Abstand der Begrenzungskanten der Stützvorsprünge 12 der Schneidklemmkontaktelemente 2, 3, 4, so daß die Schneidklemmkontaktelemente 2, 3, 4 in montiertem, d. h. in endständig gestecktem Zustand in Längsrichtung formschlüssig zwischen zwei Verdickungen der Kontaktelementkammern 31 geführt sind.

Der Abstand zwischen einer Innenseite 60 und einer gegenüberliegenden Trennfläche 74 bzw. einer Trennfläche 75 ist so bemessen, daß ein Schneidklemmkontaktelement 2, 3, 4 mit seinen Längskanten 15, 16 spielfrei oder mit geringem Spiel einsteckbar ist, jedoch die Arretierspitzen 24 verhakend ein Stück in das Gehäusematerial eindringen und so das Schneidklemmkontaktelement 2, 3, 4 formschlüssig und unverlierbar gehalten wird, sobald die Arretierspitzen 24 mit Trennflächen 74, 75 und Innenseiten 60 in Berührung kommen.

Alle oberen Begrenzungsflächen 32, 33, 34, 35, 36, 37 sowie die Oberkanten aller Verdickungen 61, 62 bzw. 70, 71 sind jeweils zu den Kontaktelementkammern 31 hin angefast ausgebildet, so daß ein Einführtrichter für ein Schneidklemmkontaktelement 2, 3, 4 gebildet wird.

Im Zentrum zwischen zwei Verdickungen 70, 71 eines Trennsteges 29, 30 ist aus herstellungstechnischen Gründen zur Vermeidung von Materialanhäufungen eine vertikal von oben bis kurz über die Unterkanten 38 reichende, im Querschnitt etwa quadratische Sacklochausnehmung 78 eingebracht.

In Querrichtung mittig von der Höhe der Unterkante 38 aus bis auf etwa halbe Höhe der Verdickungen 61, 62, 70, 71 verläuft zwischen diesen Verdickungen 61, 62, 70, 71 diese verbindend ein dünnwandiger Steg 80, dessen obere Begrenzungskante 81 halbrund, konkav und fluchtend zu den Zuführbohrungen 42 der Vorderwandung 25 und den Steckbohrungen 52 in der Rückwandung 26 ausgebildet ist. Der Steg 80 dient in seiner derartigen Ausgestaltung als Leiterstopfer, insbesondere als Leiterstopfersteg 80, der in montiertem Zustand der Schneidklemmkontaktelemente 2, 3, 4 zwischen den Kontaktfederarmen 8a, 9a zu liegen kommt. Die Dicke des Leiterstopferstegs 80 ist so bemessen, daß zwischen dem Leiterstopfersteg 80 und den Innenwänden 40 bzw. 50 der Vorderwandung 25 bzw. der Rückwandung 26 ein ausreichend großer Abstand zum Durchstecken der abgebogenen Kontaktstege 19 der Schneidklemmkontaktelemente 2, 3, 4 verbleibt.

In Querrichtung zu beiden Seiten des Leiterstopferstegs 80 weisen die Verdickungen 61, 62, 70, 71 vertikale Materialvorsprünge 82 auf, welche in die Kontaktelementkammern 31 ragen und etwa von der Höhe der oberen Begrenzungskante 81 bis zur Unterkante 38 reichen und an ihren Innenseiten jeweils parallel beabstandete gegenüberliegende Begrenzungsflächen 83, 84 aufweisen (Fig. 2).

In Verlängerung der Vorderwandung 25 und der Rückwandung 26 sind an diese von dem Niveau der Unterkante 38 aus nach unten verlaufend eine vordere Steckwange 90 und eine hintere Steckwange 91 angeformt. Die Steckwangen 90, 91 der Vorderwandung 25 bzw. der Rückwandung 26 besitzen eine Außenseite 92, 93, welche mit der Außenseite 41 bzw. der Außenseite 51 im Bereich unterhalb der Anschlagstufe 45 bzw. der Stufe 53 fluchten. Die Steckwangen 90, 91 haben eine Innenseite 94, 95, welche parallel zur Längsrichtung läuft und gegenüber der Innenseite 40 der Vorderwandung 25 bzw. der Innenseite 50 der Rückwandung 26 jeweils ein Stück in Querrichtung nach innen versetzt angeordnet ist. Der Zwischenraum zwischen den Innenseiten 94, 95 der Steckwangen 90, 91 dient als Steckschlitz für Gegensteckelemente wie z. B. Leiterkartenrandelemente.

Die Steckwangen 90, 91 sind nach unten durch jeweils eine untere Begrenzungskante 96, 97 begrenzt, wobei die Begrenzungskanten 96, 97 in einer gemeinsamen Erstreckungsebene liegen. In Längsrichtung weisen die Steckwangen 90, 91 jeweils Seitenbegrenzungskanten 98, 99 auf, welche mit den Seitenaußenflächen 44 der Seitenwandungen 27, 28 fluchten.

Die Innenseiten 94, 95 der Steckwangen 90, 91 weisen in Längsrichtung mittig bezüglich jeder Kontaktelementkammer 31 jeweils eine taschenartige, quaderförmige Flachvertiefung 100 auf, welche jeweils vom Niveau der Unterkante 38 bis kurz oberhalb der unteren Begrenzungskante 96 bzw. 97 reicht.

Die taschenförmige Flachvertiefung 100 hat eine Bodenfläche 101 und vertikal verlaufende Seitenbegrenzungsflächen 102, 103 sowie eine horizontal verlaufende Schmalseitenbegrenzungsfläche 104. Die Bodenfläche 101 einer jeden taschenförmigen Flachvertiefung 100 grenzt fluchtend an die Innenseiten 40 bzw. 50 der Vorderwandung 25, 26 an. Die Seitenbegrenzungsflächen 102, 103 fluchten mit den entsprechenden Begrenzungsflächen 83, 84 der Materialvorsprünge 82 und reichen auf einem Niveau kurz unterhalb der Unterkante 38 in Querrichtung von den Innenseiten 94, 95 der Steckwangen 90, 91 bis zur Bodenfläche 101, so daß auf diesem Niveau jeweils eine untere Anschlagfläche 105 ausgebildet wird, die die Einstecknuten 66, 67 nach unten abschließen und als vertikaler Anschlag für die Schneidklemmkontaktelemente 2, 3, 4 dienen, wobei sie mit den Stirnkanten 17, 18 der Schneidklemmkontaktelemente 2, 3, 4 in endständig gestecktem Zustand in Berührung kommen.

Auf den Außenseiten 92, 93 der vorderen und hinteren Steckwange 90, 91 sind in Längsrichtung jeweils auf Höhe der Trennstege 29, 30 in Längsrichtung schmalschlitzförmige Ausnehmungen 108, 109 eingebracht, die sich nach unten offen vertikal von den unteren Begrenzungskanten 96, 97 über etwa 2/3 der Höhe der Steckwangen 90, 91 erstrecken und eine Tiefe von etwa der halben Materialstärke der Steckwangen 90, 91 aufweisen.

Die Schlitze 108, 109 dienen beispielsweise beim Einstecken des Gehäuses 1 in einen Gegensteckverbinder zur Positionierung des Gehäuses 1 in Längsrichtung.

Zum erleichterten Einstecken des Gehäuses 1 in einen Gegensteckverbinder (vgl. Fig. 9-13) sind die Außenseiten 92, 93 jeweils zu den unteren Begrenzungskanten 96, 97 hin angefast ausgeführt.

Zur Stabilisierung und Versteifung der Steckwangen 90, 91 in Querrichtung ist in Längsrichtung auf Höhe des Trennsteges 29 ein die Steckwangen 90, 91 in Querrichtung verbindender Stützsteg 110 angeformt, welcher mit den unteren Begrenzungskanten 96, 97 bündig abschließt. Durch die asymmetrische Anordnung des Stützsteges 110 kann dieser als Verpolungsschutz bzw. Verdrehschutz gegen falsches Einstecken des Gehäuses 1 in einen entsprechenden Gegensteckverbinder dienen.

Im Bereich des unteren Drittels der Außenseite 92 der vorderen Steckwangen 90 sind nach außen hervorragende Codiernasen 111 angeformt. Bezüglich der Längserstreckung des Gehäuses 1 sind beispielsweise jeweils zwei Codiernasen 111 pro Kontakelementkammer 31 vorzugsweise derart angeformt, daß sie in vertikaler Richtung mit den Ausnehmungen 46 in der Vorderwandung 25 fluchten.

Die Codiernasen 111 sind im wesentlichen quaderförmig ausgeführt und weisen je eine Oberseite 112, eine Unterseite 113, eine zur Außenseite 92 der vorderen Steckwangen 90 parallel verlaufende Außenseite 114 und zwei zueinander parallel angeordnete Seitenbegrenzungsflächen 115, 116 auf, welche die Codiernasen 111 jeweils in ihrer Längserstreckung begrenzen. Mit Abstand von den Außenflächen 92 der Steckwangen 90 sind die Codiernasen 111 unterseitig verlängert ausgeführt, so daß eine hakenartige Raumform der Codiernasen 111 entsteht. Die unterseitige Verlängerung 117 ist in ihren Kantenbereichen allseitig angefast ausgebildet. Direkt oberhalb der Oberseiten 112 der Codiernasen ist in die Außenseite 92 der Steckwangen 90 eine in Längsrichtung über die gesamte Außenseite 92 verlaufende, flache, im Querschnitt vorzugsweise rechteckförmige Längsnut 118 eingeformt.

Zur Codierung eines erfindungsgemäßen Gehäuses 1 werden ein oder mehrere Codiernasen 111 vom Gehäuse 1 abgetrennt, so daß die verbleibenden Nasen 111 ein vorbestimmbares Codiermuster ausbilden. Beim mechanischen Trennen der Codiernasen 111 dient die Längsnut 118 als Sollabreißstelle für die Codiernasen 111, so daß eine Beschädigung der restlichen Oberfläche der vorderen Steckwange 90 vermieden wird.

Im folgenden wird die Funktionsweise und der Montageablauf eines derartigen erfindungsgemäßen Steckverbinders kurz erläutert.

In einem Ausgangszustand liegen das Steckverbindergehäuse 1 und die Schneidklemmkontaktelemente 2, 3, 4 jeweils als Einzelteile vor (Fig. 1 links). In einem ersten Schritt werden die Schneidklemmkontaktelemente 2, 3, 4 mit den Kontaktstegen 19 voraus von oben (Pfeilrichtung B) in je eine Kontaktelementkammer 31 eingesteckt, wobei die Kotaktfederarme 8a, 9a mit ihren Längskanten 15, 16 jeweils in die Stecknuten 66, 67 bzw. 76, 77 eingeführt werden. Das Einführen der Schneidklemmkontaktelemente 2, 3, 4 geschieht vorzugsweise automatisiert und folgt bis zu einer vorständig gesteckten Stellung des Schneidklemmkontaktelements bei der die Einstecklöcher 23 beider Kontaktfederarme 8a, 9a mit den Zuführbohrungen 42 und den Steckbohrungen 52 im Steckverbindergehäuse 1 fluchten. In dieser Stellung verhaken sich die Arretierspitzen 24 bereits in einem oberen Bereich der Stecknuten 66, 67 bzw. 76, 77, so daß die Schneidklemmkontaktelemente 2, 3, 4 im weiteren Montageablauf formschlüssig und unverlierbar in der vorständig eingesteckten Position gehalten sind (Fig. 1 Mitte). Es können wahlweise jede Kontaktelementkammer 31 eines Steckverbindergehäuses 1 oder lediglich ausgewählte Kontaktelementkammern 31 mit Schneidklemmkontaktelementen 2, 3, 4 bestückt werden.

Ein derartig vorkonfektionierter Steckverbinder wird in einem zweiten Schritt mit freien Enden von Leiterdrähten bestückt. Die Leiterdrahtenden werden hierbei jeweils durch die Zuführbohrungen 42 eingeführt und bis zur Steckbohrung 52 der Rückwand 26 eingesteckt, so daß das Leiterdrahtende nicht über die Außenseite 51 der Rückwandung 26 hinausragt (Pfeilrichtung A). In dieser Stellung liegt jeweils der Leiterdrahtendbereich eines Leiterdrahts auf den U-förmigen Begrenzungsflächen 81 der Leiterstopferstege 80 und den jeweils unteren Bereichen der Bohrungen 42, 52 auf (Fig. 1 rechts, Fig. 2 mitte).

Sind alle Kontaktelementkammern 31 in der gewünschten Art und Weise mit Leiterdrähten bestückt, so werden vorzugsweise gleichzeitig alle Schneidklemmkontaktelemente 2, 3, 4 in ihre entständig eingesteckte Endposition gedrückt bis die Stirnkanten 17, 18 der Schneidklemmkontaktelemente 2, 3, 4 auf den Anschlagflächen 105 an den unteren Enden der Stecknuten 66, 67 bzw. 76, 77 des Steckverbindergehäuses 1 anliegen. Dieser Montageschritt kann vorteilhafterweise ebenfalls automatisiert durchgeführt werden.

Beim vorbeschriebenen Eindrücken der Schneidklemmkontaktelemente 2, 3, 4 durchdringen in bekannter Weise die Begrenzungskanten der Schneidklemmkontaktschlitze 22 die Kunststoffisolierung der Leiterdrähte und kontaktieren klemmend die Litzendrähte der Leiterdrähte. Weiterhin verhaken sich die Arretierspitzen 24 in dieser Stellung an bzw. in den Seitenwandungen 60 bzw. 74 der Kontaktelementkammern 31.

Zudem kommen somit die Kontaktstege 19 der Schneidklemmkontaktelemente 2, 3, 4 unterhalb der Unterkante 38 zu liegen und ragen somit in Querrichtung des Steckverbindergehäuses ein Stück in den von den Steckwangen 98, 99 gebildeten Steckschlitz hinein. Die taschenförmigen Ausnehmungen 100 in den Steckwangen 90, 91 erlauben ein federndes Zurückbiegen der Kontaktstege 19 beim Steckvorgang mit einem Gegensteckverbinder.

Im Anschluß an die Leiterdrahtkontaktierung kann durch Abtrennen einer oder mehrerer Codiernasen 11 ein vorbestimmbares Codiermuster am Steckverbindergehäuse 1 erstellt werden.

In einem derartig montierten Steckverbinder sind die Leiterdrähte mechanisch festgehalten und elektrisch zuverlässig und prozeßsicher kontaktiert. Bei dieser Ausführungsform des erfindungsgemäßen Steckverbinders gehen die Leiterdrähte senkrecht zur Steckrichtung B des Steckverbinders vom Steckverbindergehäuse 1 ab.

Ein erfindungsgemäßer 4-poliger elektrischer Steckverbinder in einer zweiten Ausführungsform gemäß Fig. 4, 5, 6 besteht aus einem Steckverbindergehäuse 1' aus Kunststoff und aus im Gehäuse 1' sitzenden Schneidklemmkontaktelementen 2', 3', 4', 4a'. Der erfindungsgemäße elektrischer Steckverbinder hat gemäß der zweiten Ausführungsform in vielen Bereichen im wesentlichen den gleichen Aufbau wie die oben beschriebenen elektrischen Steckverbinder, so daß Teile des Gehäuses 1' und Teile der Schneidklemmkontaktelemente 2', 3', 4', 4a' mit gleicher Raumform und gleicher Funktion mit denselben Bezugszeichen gekennzeichnet sind.

Die Schneidklemmkontaktelemente 2', 3', 4', 4a' (Fig. 4), sind identisch ausgebildet. Sie sind aus einem im wesentlichen lediglich U-förmig gebogenen Blechstanzstreifen geformt, der um zwei parallele, quer zur Längserstreckung des Blechstanzstreifens liegende auf Abstand voneinander angeordnete Biegezonen 5, 6 rechtwinklig und gleichsinnig abgebogen ist, derart, daß eine vorzugsweise ebene Kontaktarmbasisplatte 7 gebildet wird, an die über die Biegezonen 5, 6 ein erster vorderer Kontaktarm 8 und ein zweiter hinterer Kontaktarm 9 einteilig angebunden ist.

Die Kontaktarmbasisplatte 7 weist rechtwinklig zu den beiden Biegezonen 5, 6 verlaufende freie Seitenkanten 10, 11 auf, in deren Längsmitte Stützvorsprünge 12 angeformt sind.

Die Kontaktarme 8, 9 sind in ihrer biegezonenseitigen oberen Hälfte identisch aufgebaut. Insofern sind die abgebildeten Schneidkontaktelemente 2', 3', 4', 4a' in diesem Bereich spiegelsymmetrisch zu einer parallel zu den Kontaktarmen 8, 9 verlaufenden, quermittig durch die Kontaktarmbasisplatte 7 gehenden Ebene und einer rechtwinklig dazu längsmittig durch die Kontaktarmbasisplatte gehenden Ebene ausgebildet.

Die Kontaktarme 8, 9 sind etwas breiter als die Kontaktarmbasisplatte 7 einschließlich der Stützvorsprünge 12 und weisen beidseits der Biegezone 5, 6 eine vorspringende kurze Stirnkante 13, 14 und sich rechtwinklig an die Stirnkanten 13, 14 anschließende Längskanten 15, 16 auf.

Erfindungsgemäß weist beispielsweise der zweite, hintere Kontaktarm 9 an seinem freien Ende eine sich in Längsrichtung des Kontaktarmes 9 in dessen Erstreckungsebene erstreckende, gabelförmige Kontaktiereinrichtung 119, vorzugsweise bestehend aus zwei Kontaktstiften 120, 121 auf, welche durch eine nach unten offene Schlitzausnehmung 122 im Kontaktarm 9 ausgebildet werden. Die freien Enden der Kontaktstifte 120, 121 weisen jeweils an ihren Vorderseiten 123 und an ihren Rückseiten 124 Anfasungen 125 auf, die ein erleichtertes Einstecken der Schneidklemmkontaktelemente 2', 3', 4', 4a' in ein Gegensteckkontaktelement (nicht gezeigt) ermöglichen. In Querrichtung des Schneidklemmkontaktelements ist die Kontaktiereinrichtung 119 durch zwei Längskanten 126, 127 begrenzt, wobei die Längskanten 126, 127 gegenüber den Längskanten 15, 16 in Querrichtung des Schneidklemmkontaktelements ein Stück nach innen versetzt sind, so daß kleine Vorsprünge 128 gebildet werden. Auf Höhe der Vorsprünge 128 ist der erste, vordere Kontaktarm 8 durch eine unterseitige Stirnkante 129 begrenzt und an den Eckbereichen zwischen der Stirnkante 129 und den seitlichen Längskanten 15, 16 angefast ausgebildet.

Erfindungsgemäß weist jeder Kontaktarm 8, 9 im Bereich zwischen der Biegezone 5, 6 und der unteren Stirnkante 129 bzw. den Vorsprüngen 128 eine schlüssellochförmige Schneidklemmeinrichtung 21 mit einem biegezonenseitigen quermittig parallel zu den Längskanten 15, 16 verlaufenden schmalen Schneidklemmkontaktschlitz 22 auf, der an seinem der Biegezone 5, 6 abgewandten Ende in ein Einsteckloch 23 mündet.

In mindestens einer Längskante 15, 16 ist mindestens eine wieder hakenförmige über die Kante vorspringende Arretierspitze 24 eingeformt.

Das erfindungsgemäße Steckverbindergehäuse 1' (Fig. 5, 6) besitzt eine Vorderwandung 130, eine Rückwandung 131 und zwei Seitenwandungen 132, 133, welche oberseitig durch eine ebene Begrenzungsfläche 134 begrenzt sind und unterseitig eine ebene im wesentlichen rechteckförmige Unterkante 135 bilden.

Von der Unterkante 135 bis zu einer Höhe H, die in etwa der halben Höhe des Steckverbindergehäuses 1' entspricht sind die Wandungen 130, 131, 132, 133 dünnwandig ausgeführt, so daß eine im Querschnitt rechteckförmige nach unten offene Steckverbinderwanne 136 ausgebildet wird.

Oberhalb der Höhe H ist die Rückwandung 131 bis zur Begrenzungsfläche 134 in Querrichtung des Steckverbindergehäuses 1' nach innen verdickt ausgeführt, so daß ein Vorsprung 137 ausgebildet ist, dessen Unterseite 138 einen Teil der oberen Begrenzungsfläche der nach unten offenen Steckverbinderwanne 136 darstellt. Die Verdickung bildet eine obere Innenseite 139 der Rückwandung 131 aus, welche eine hintere Begrenzungsfläche von im oberen Teil des Steckverbindergehäuses ausgebildeten Kontaktelementkammern 31 darstellt. Zur Ausbildung gleich großer Kontaktelementkammern 31 erstrecken sich zueinander regelmäßig beabstandet zwischen der oberen Innenseite 139 der Rückwand und einer Innenseite 140 der Vorderwandung in Querrichtung des Steckverbindergehäuses 1' von der oberen Begrenzungsfläche 134 bis zur Höhe H mehrere (hier: drei) dünnwandige, ebene Trennstege 29.

Die obere Innenfläche 139 und die Innenseite 140 der Vorderwandung 130 weisen zueinander einen Abstand auf, der gleich oder geringfügig größer ist als der Abstand der Außenseiten der Kontaktarme 8 und 9, so daß die Schneidklemmkontaktelemente 2', 3', 4', 4a' in eine Kontaktelementkammer 31 einsteckbar sind.

Die die Kontaktelementkammern 31 in Längsrichtung des Steckverbindergehäuses 1' begrenzenden Innenflächen der Seitenwandungen 132, 133 und die entsprechenden Trennstege 29 haben zueinander einen Abstand, der gleich oder geringfügig größer ist als der Abstand der Längskanten 15, 16 eines Schneidkontaktelements 2', 3', 4', 4a', jedoch kleiner ist als der Abstand zweier sich gegenüberliegender Arretierspitzen 24 eines Kontaktarmes 8 bzw. 9, so daß ein Schneidklemmkontaktelement in ein Steckverbindergehäuse 1' - sich unverlierbar entgegen der Zuführrichtung B verkrallend - einsteckbar ist.

Analog zum Steckverbindergehäuse 1 des ersten Ausführungsbeispiels weist die Rückwandung 131 des Steckverbindergehäuses 1' etwa auf halber Höhe jeder Kontaktelementkammer 31 eine Steckbohrung 52 in Querrichtung des Steckverbindergehäuses 1' und die Vorderwandung 130 eine zur Steckbohrung 52 fluchtende Zuführbohrung 141 auf.

Analog zum Steckverbindergehäuse 1 des ersten Ausführungsbeispieles weisen die Kontaktelementkammern 31 jeweils einen zwischen den die Kontaktelementkammern 31 in Längsrichtung des Steckverbindergehäuses 1' begrenzenden Wandungen (Trennstege 29 bzw. Seitenwandung 132) verlaufenden, an die Wandungen angeformten Stopfersteg 160 auf, der sich von dem Niveau der Höhe H ausgehend ein Stück über die Steckbohrung 52 bzw. die Zuführbohrung 141 erstreckt und in Querrichtung des Steckverbindergehäuses 1' durch eine jeweils ebene vertikale vordere Begrenzungsfläche 161 und eine hintere Begrenzungsfläche 122 begrenzt ist, wobei die vordere Begrenzungsfläche 161 und die hintere Begrenzungsfläche 162 jeweils zu den den Begrenzungsflächen 161, 162 gegenüberliegenden Innenflächen 140, 139 der Vorderwandung 130 bzw. der Rückwandung 131 jeweils einen Abstand aufweist, der gleich oder vorzugsweise etwas größer ist als die Materialstärke des Schneidklemmkontaktelements 2', 3', 4', 4a', so daß Schlitze 163, 164 ausgebildet werden durch die die Kontaktarme 8, 9 mit den Kontaktstiften 120, 121 durchsteckbar sind und diese in die Steckverbinderwanne 136 hineinragen können. Eine auf der Höhe H liegende horizontale Unterseite 165 des Stopferstegs 160 bildet in Ergänzung zur Unterseite 138 die restliche obere Begrenzungsfläche der Steckverbinderwanne 136. Der Stopfersteg 160 weist eine ebene Oberseite 166 auf, die sich parallel zur Begrenzungsfläche 134 etwas unterhalb der oberen Begrenzungsfläche 134 erstreckt und an ihren Längskanten zu den seitlichen Begrenzungsflächen 161, 162 hin abgerundet ausgebildet ist. Die Abrundung besitzt vorzugsweise einen Radius, der größer ist als der Innenradius der Biegezonen 5, 6 der Schneidklemmkontaktelemente 2', 3', 4', 4a'. Die Oberseite 166 dient im montierten Zustand, d. h. im endständig eingestecken Zustand des Schneidklemmkontaktelements 2', 3', 4', 4a' als Anschlagfläche für die Kontaktarmbasisplatte 7 und definiert somit die maximale Einstecktiefe eines erfindungsgemäßen Schneidklemmkontaktelements 2', 3', 4', 4a' in ein erfindungsgemäßes Steckverbindergehäuse 1'.

Weiterhin weist der Stopfersteg 160 eine in Querrichtung verlaufende, zur Steckbohrung 52 und zur Zuführbohrung 141 fluchtende und gleich große Durchsteckbohrung 167 auf.

Zum erleichterten Einführen der Schneidklemmkontaktelemente 2', 3', 4', 4a' in eine Kontaktelementklammer 31 sind jeweils die eine Kontaktelementklammer 31 bildenden Flächen zur oberen Begrenzungsfläche 134 hin angefast, so daß ein Einführtrichter ausgebildet wird.

Die Zuführbohrung 141 mündet außenseitig jeweils in Stützvorsprünge 142, welche jeweils außenseitig an die Vorderwandung 130 einstückig angeformt sind. Die Stützvorsprünge 142 sind nach unten durch eine halbhohlzylinderförmige nach oben offene und jeweils zu einer Zuführbohrung 141 fluchtende Bodenfläche 143 begrenzt. Die Bodenflächen 143 gehen jeweils in ihren beiden vertikal auslaufenden Endbereichen in ebene, vertikal verlaufende Führungsflächen 144 über, welche jeweils über die Zuführbohrung 141 hinaus bis zur oberen Begrenzungsfläche 134 reichen. Im Bereich oberhalb der Zuführbohrung 141 sind jeweils die zu einer Kontaktelementkammer 31 gehörenden Führungsflächen 144 an ihrer den Kontaktelementkammern 31 zugewandten Seiten durch eine halbhohlzylinderförmige, vertikal verlaufende Verbindungsfläche 145 miteinander verbunden, so daß für jede Kontaktelementklammer 31 ein Führungsschacht 146 ausgebildet wird. Der Übergangsbereich zwischen einer vertikalen Verbindungsfläche 145 und der dazugehörigen oberen Halbfläche einer Zuführbohrung 141 ist mit einem Rundübergang 147, dessen Radius R im Querschnitt (Fig. 6) vorzugsweise gleich oder etwas größer ist als der Radius eines einzusteckenden Leiterdrahts 148. Zwischen den benachbarten Führungsflächen 144 zweier zu benachbarten Kontaktelementkammern 31 gehörenden Führungsschächten 146 ist jeweils eine zu den Führungsflächen 144 parallel verlaufende, schlitzförmige Eckausnehmung 149 eingebracht, die jeweils von der oberen Begrenzungsfläche 134 bis kurz über die vertikalen Endbereiche der Bodenfläche 143 reicht und in Querrichtung des Steckverbindergehäuses 1' von einer die Stützvorsprünge 142 außenseitig begrenzenden Außenfläche 150 bis ein Stück außerhalb der Innenfläche 140 der Vorderwandung 130 reicht.

In Längsrichtung des Steckverbindergehäuses 1' jeweils außerhalb der äußersten Führungsschächte 146 ist jeweils eine den Eckausnehmungen 149 in ihrer Funktion entsprechende quaderförmige Ausnehmung 151 vorgesehen. Die Eckausnehmungen 149 und die Ausnehmungen 151 bilden gemäß obiger Anordnung in Längsrichtung des Steckverbindergehäuses 1' federnde Schachtwangen 152 aus, deren Innenseiten jeweils die Führungsflächen 144 sind.

Am freien Eckende der Schachtwangen 152 sind an jede Schachtwange 152 jeweils im wesentlichen quaderförmige Rastnasen 153 angeformt, die oberseitig bzw. außenseitig jeweils bündig mit der oberen Begrenzungsfläche 134 bzw. der Außenfläche 150 abschließen und von der Führungsfläche 144 senkrecht abgehend ein Stück in Richtung der jeweiligen Schachtmitte weisen.

Die Rastnasen 153 sind am Übergangsbereich zwischen ihrer der Schachtmitte zugewandten Stirnfläche 154 und der Außenfläche 150 mit einer Anfasung 155 versehen. Der Abstand zwischen den Stirnflächen 154 zweier sich gegenüberliegender Rastnasen 153 ist vorzugsweise kleiner bemessen als der kleinste mit den erfindungsgemäßen Steckverbindern zu versehende Leiterdraht 148.

Der die Stützvorsprünge 142 bildende Vorsprung 157 besitzt eine als Anschlagfläche für einen Gegensteckverbinder dienende Unterseite 158. Am äußeren Eckbereich zwischen der Unterseite 158 und der Außenfläche 150 sind - analog zum Steckverbindergehäuse 1 der ersten Ausführungsform - zinnenförmige Ausnehmungen angebracht.

Ebenfalls analog zum Steckverbindergehäuse 1 des ersten Ausführungsbeispiels sind in Längsrichtung des Steckverbindergehäuses 1' jeweils auf Höhe der Steckbohrungen 52 in einem außenseitig verdickten oberen Bereich der Rückwandung 131 vertikale, rillenförmige Trapezausnehmungen 54 eingebracht.

Im folgenden wird die Funktionsweise und der Montageablauf eines erfindungsgemäßen Steckverbinders gemäß der zweiten Ausführungsform erläutert.

Analog zum ersten Ausführungsbeispiel werden auch die Steckverbinder gemäß dem zweiten Ausführungsbeispiel (Fig. 4 bis 6) mit Schneidklemmkontaktelementen 2', 3', 4', 4a' in einer vorständig eingesteckten Vorraststellung bestückt (vgl. in Fig. 5 die rechten beiden Schneidklemmkontaktelemente 2', 3' sowie Fig. 6). In dieser Stellung fluchten die Einstecklöcher 23 der Schneidklemmkontaktelemente 2', 3', 4', 4a' jeweils mit den Löchern 141, 167, 52 der Vorderwandung 130, der Rückwandung 131 bzw. des Stopfersteges 160.

In Pfeilrichtung A (Fig. 6) wird wie im ersten Ausführungsbeispiel ein Leiterdraht 148 mit seinen freien Enden in das Steckverbindergehäuse 1' gesteckt, so daß die Leiterdrahtenden die Außenseite der Rückwand 131 nicht überragen.

Analog zum ersten Ausführungsbeispiel werden die Schneidklemmkontaktelemente 2', 3', 4', 4a' in ihre endständig eingesteckte Position gedrückt (Pfeilrichtung B) bis die Kontaktarmbasisplatte 7 mit ihrer Unterseite auf der Oberseite 166 des Stopfersteges 160 aufliegt. Der Leiterdraht 148 ist dann wie im ersten Ausführungsbeispiel mechanisch fest und elektrisch kontaktiert gehalten. In dieser Endstellung ragen die Kontaktstifte 120, 121 der Schneidklemmkontaktelemente 2', 3', 4', 4a' von oben her durch die Schlitze 164 in die Steckverbinderwanne 136.

Zusätzlich zum ersten Ausführungsbeispiel können bei einem erfindungsgemäßen Steckverbinder gemäß zweitem Ausführungsbeispiel die Leiterdrähte 148 entlang der Pfeilrichtung C (Fig. 6) umgebogen werden bis sie an den Rastnasen 153 der Fürhrungsschächte 146 anstehen. Durch ein Weiterdrücken der Leiterdrähte 148 gleiten diese an den Anfasungen 155 der Rastnasen 153 entlang und drücken so die federnden Schachtwangen 152 auseinander, so daß die Leiterdrähte 148 jeweils hinter die Rastnasen 153 in die Führungsschächte 146 gelangen. Die Schachtwangen 152 federn anschließend zurück und halten so die Leiterdrähte 148 in einer etwa rechtwinklig abgebogenen Stellung fest. Somit ist es also möglich in einfacher Art und Weise Steckverbinder herzustellen, bei denen die Leiterdrähte 148 in bekannter Art und Weise mittels der Schneiklemmtechnik gehalten und kontaktiert werden und parallel zur Steckrichtung B vom Steckverbinder abgehen. Dies ist insbesondere bei beengten Platzverhältnissen von großem Vorteil.

Im Rahmen der Erfindung liegt selbstverständlich auch die Ausgestaltung eines erfindungsgemäßen Steckverbinders als ein- oder beliebigpoliger Steckverbinder, wobei die Anordnung der Kontaktelementkammern 31 eines Steckverbinders vorteilhafterweise in einer Reihe nebeneinander erfolgt. Darüberhinaus ist es selbstverständlich möglich die Leiterdrahtabgänge abwechseld auf der Vorder- bzw. auf der Rückseite anzuordnen. Darüberhinaus ist es auch möglich, einen erfindungsgemäßen Steckverbinder aus zwei parallelen Reihen von Kontaktelementkammern 31, welche beispielsweise an den jeweiligen Rückwänden einstückig miteinander verbunden sind als Blocksteckverbinder auszubilden.

In vorteilhafterweise sind die Mittelebenen der Kontaktelementkammern 31 in Längsrichtung eines Steckverbinders mit einem festen Rastermaß voneinander beabstandet angeordnet, wobei die Größe des Rastermaßes vorteilhafterweise 2,5 mm oder 5 mm beträgt.

Sind in bestimmten Anwendungsfällen über die Steckkontaktstellen hohe Spannungen zu führen, so ist es weiterhin sinnvoll die Kontaktierungselemente 19, 20, 120, 121 der Schneidklemmkontaktelemente 2, 3, 4 bzw. 2', 3', 4', 4a' im Bereich des Steckschlitzes der Steckverbinderwanne 136 zwischen den Steckwangen 98, 99 jeweils durch Trennstege 110 voneinander zu trennen, so daß die Fehlstromkriechstrecken verlängert werden.

In weiterer Ausgestaltung der Erfindung ist es zweckmäßig für bestimmte Anwendungsfälle die Führungsschachteinrichtungen des Steckverbindergehäuses 1' der zweiten Ausführungsform an ein Steckverbindergehäuse 1 der ersten Ausführungsform anzuformen. Darüberhinaus kann natürlich das Steckverbindergehäuse 1' gemäß der zweiten Ausführungsform ebenfalls an geeigneten Stellen mit Codiernasen 111 versehen werden.

Weiterhin eignet sich insbesondere ein Steckverbindergehäuse 1 gemäß der ersten Ausführungsform zum Aufstecken auf ein Leiterkartenrandelement. Hierfür ist es jedoch zweckmäßig am Steckverbindergehäuse 1 Rasteinrichtungen vorzusehen, welche in Gegenrasteinrichtungen beispielsweise Lochausnehmungen in der Leiterplatine eingreifen und so ein unbeabsichtigtes Abziehen des erfindungsgemäßen Steckverbinders von der Leiterplatine verhindert werden kann.

Die erfindungsgemäße Ausgestaltung der Schneidklemmkontaktelemente erlaubt eine rationelle und einfache Fertigung, da die Schneidklemmkontaktelemente im abgewickelten Zustand lediglich einen schmalen Blechstreifen als Ausgangsform besitzen. Dies ermöglicht eine gering beabstandete Anordnung von Schneidklemmkontaktelementen an dem während des Herstellungsprozesses in Folgeverbundtechnik die Schneidklemmkontaktelemente verbindenden Transport- und Verbindungsblechstreifens. Darüberhinaus ist durch die einfache und unkomplizierte Ausgestaltung der Schneidklemmkontaktelementkonturen ein einfach aufgebautes Stanzwerkzeug realisierbar, das in seiner Herstellung kostengünstig und in seiner Wartung unkompliziert ist. Da die Formgebungsarbeitsschritte bei der Herstellung eines erfindungsgemäßem Schneidklemmkontaktelements sich lediglich auf Biegeoperationen beschränken, welche zudem allesamt um parallele Achsen erfolgen ist der Formgebungsprozeß sehr einfach und kostengünstig durchführbar. Die Federhärte der Kontaktstege 19 kann durch individuelle Einstellung der Breite des Anschlußbereichs der Kontaktstege 19 an die Kontaktfederarme bedarfsgerecht eingestellt werden ohne die Packungsdichte der Schneidklemmkontaktelementrohlinge am Transportblechstreifen ändern zu müssen. Durch die im wesentlichen U-förmige Ausgestaltung der Schneidklemmkontaktelemente kann in einfacher Art und Weise ein Leiterstopfersteg, welcher im Steckverbindergehäuse angebracht ist in unkomplizierter Art und Weise als Leiterstopfer oder je nach Bedarf auch zugleich als axialer Anschlag für das Schneidklemmkontaktelement wirken.

Eine weitere Ausführungsform der Schneidklemmkontaktelemente 2, 3, 4 ist in Fig. 7 am Beispiel eines Schneidklemmkontaktelements 2, 3, 4 gemäß Fig. 1 dargestellt. Selbstverständlich liegt eine entsprechende Ausgestaltung eines Schneidklemmkontaktelements 2', 3', 4', 4a' gemäß Fig. 5 ebenfalls im Bereich der Erfindung.

Ein erfindungsgemäßes Scheidklemmkontaktelement 2, 3, 4 gemäß Fig. 7 besitzt an den Längskanten 15, 16 vorzugsweise anstatt der Arretiernasen 24 Ausbeulungen 170, welche von einer bogenförmigen Kante 171 begrenzt werden. Die Ausbeulungen 170 liegen vorzugsweise in der Ebene der Kontaktfederarme 8a, 9a und ragen ein Stück über die Begrenzungskanten 15 bzw. 16 hinaus. Der Abstand zwischen den jeweils äußeren Punkten 172 der Ausbeulungen 170 ist vorzugsweise so bemessen, daß das Schneidklemmkontaktelement 2, 3, 4 spielfrei oder mit geringem Spiel in die Kontaktelementkammern 31 eines erfindungsgemäßen Steckverbindergehäuses 1 einsteckbar ist. Die Ausbeulungen 170 dienen in erster Linie zur Führung des Schneidklemmkontaktelements 2, 3, 4 in den Kontaktelementkammern 31.

Zur Sicherstellung der verhakenden und unverlierbaren Halterung eines derartigen Schneidklemmkontaktelements 2, 3, 4 sowohl in vorständig als auch in endständig eingesteckter Stellung sind vorzugsweise federnde Krallen 173 vorgesehen. Die Krallen 173 werden durch jeweils von der Längskante 15, 16 ausgehende L-förmige Einschnitte 174 in den Kontaktfederarmen 8a, 9a ausgebildet. Die Blechabschnitte innerhalb jedes L-förmigen Einschnitts 174 sind nach außen abgebogen, so daß jeweils eine über die Ebene der Kontaktfederarme 8a, 9a herausragende, in Richtung der Biegezone 5, 6 weisende Krallkante 175 (Fig. 8) ausgebildet wird. Im vorständig und im endständig eingesteckten Zustand der Schneidklemmkontaktelemente 2, 3, 4 verkrallt sich die Krallkante 175 in den Innenseiten 40, 50 der Vorderwandung bzw. der Rückwandung des Steckverbindergehäuses 1, so daß eine Bewegung der Schneidklemmkontaktelemente 2, 3, 4 entgegen der Zuführrichtung B unterbunden ist.

Ein zum Steckverbinder korrespondierender Gegensteckverbinder 200 (vgl. Fig. 9-13), in dem zu den Schneidklemmkontaktelementen 2, 3, 4 korrespondierende Gegenschneidklemmkontaktelemente 201 lagern, ist im folgenden beschrieben. Teile gleicher Raumform bzw. gleicher Funktion sind mit den gleichen Bezugszeichen gekennzeichnet.

Ein erfindungsgemäßes Gegenschneidklemmkontaktelement 201 weist analog zu den Schneidklemmkontaktelementen 2, 3, 4 einen Schneidklemmkontaktbereich 202 zur Kontaktierung eines Leiterdrahts 213 und einen Kontaktierungsbereich 203 zur Kontaktierung eines Schneidklemmkontaktelements 2, 3, 4 auf.

Der Schneidklemmkontaktbereich 202 ist analog zum Schneidklemmkontaktbereich eines Schneidklemmkontaktelements 2 gemäß Fig. 1 aufgebaut, wobei in den Kontaktfederarmen 8a, 9a federnde Krallen 173 mit Krallkanten 175 und Ausbuchtungen 170 gemäß Fig. 7, 8 vorgesehen sind. Ausgehend von den Stirnkanten 17, 18 erstrecken sich Kontaktstege 19', welche zunächst konvergierend ein Stück aufeinander zulaufen und sich anschließend ein Stück parallel beabstandet voneinander weiter erstrecken. Am freien Ende der Kontaktstege 19' konvergieren diese sich am freien Ende berührend einen Spreizkeil 204 für die Kontaktfederarme eines Schneidklemmkontaktelements 2 bildend aufeinander zu. In einer Steckrichtung 205 dem Spreizkeil 204 nachgeordnet, sind die Kontaktstege 19' zur Ausbildung einer Kontaktzone 206 in Querrichtüng gewölbt ausgebildet, so daß die Kontaktstege 19' im Bereich der Kontaktzone 206 eine erhöhte Biegesteifigkeit aufweisen.

Die Kontaktstege 19' bzw. die Kontaktzone 206 sind somit nach Art eines Leiterplattenrandkontaktelements ausgebildet.

Der erfindungsgemäße Gegensteckverbinder 200 weist ein Gegensteckverbindergehäuse 210 mit einem Kontaktelementkammern 31 zur Lagerung der Gegenschneidklemmkontaktelemente 201 aufweisenden Anschlußbereich 212 für Leiterdrähte 213 und eine einendig in Verlängerung des Anschlußbereichs 212 angeordnete Steckaufnahmeeinrichtung 214 auf. Die Steckaufnahmeeinrichtung 214 ist einstückig an den Anschlußbereich 212 angeformt.

Der Anschlußbereich 212 des Gegensteckverbindergehäuses 210 ist analog zum Steckverbindergehäuse 2 aufgebaut und weist eine erste Längsseitenwandung 215, eine parallel beabstandet angeordnete zweite Längsseitenwandung 216 sowie diese endseitig verbindend jeweils eine erste Seitenwandung 217 und eine zweite Seitenwandung 218 auf. Zur Ausbildung der Kontaktelementkammern 31 sind parallel zu den Stirnseitenwandungen 218 in Abhängigkeit der Polzahl des Gegensteckverbindergehäuses 210 Trennstege (nicht gezeigt) in entsprechender Anzahl vorhanden. Die Querschnittskontur der Kontaktelementkammern 31 im Gegensteckverbindergehäuse 210 ist identisch mit der Querschnittskontur der Kontaktelementkammern 31 des Steckverbindergehäuses 1 ausgebildet. In der ersten Längsseitenwandung 215 sind analog zum Steckverbindergehäuse 1 Zuführöffnungen 42 eingebracht, welche sich zur Außenseite hin trichterförmig erweitern. Den Zuführbohrungen 42 fluchtend gegenüberliegend weist die zweite Längsseitenwandung 216 Steckbohrungen 52 auf.

Die Kontaktelementkammern 31 sind einendig offen und anderendig durch eine Deckenwandung 219 abgeschlossen. Die Kontaktelementkammern 31 sind entsprechend dem konvergierenden Verlauf der Kontaktstege 19' des Gegenschneidklemmkontaktelements 201 im Übergangsbereich zur Deckenwandung 219 sich konisch verengend mit einer Schrägfläche 220 ausgeführt. Die Deckenwandung 219 weist zentralmittig bezüglich jeder Kontaktelementkammer 31 eine Ausnehmung 221 auf, durch die der Spreizkeil 204 und die parallel zueinander verlaufenden Teilbereiche der Kontaktstege 19', d. h. die Kontaktzone 206 durchsteckbar sind. Die Deckenwandung 219 schließt bündig mit den Seitenwandungen 217, 218 ab und überragt die Längsseitenwandungen 215, 216 beidseitig jeweils um ein Stück.

Die Deckenwandung 219 bildet gleichzeitig die Bodenwandung der Steckaufnahmeeinrichtung 214, welche steckschachtartig in fluchtender Verlängerung zu den Kontaktelementkammern 31 des Anschlußbereichs 12 ausgebildet ist.

Die Steckaufnahmeeinrichtung 214 weist eine erste Längsseitenwandung 222, eine parallel beabstandet gegenüberliegende zweite Längsseitenwandung 223 und je eine diese jeweils endseitig verbindende erste Stirnseitenwandung 224 und eine zweite Stirnseitenwandung 225 auf. Die Längsseitenwandungen 222, 223 und die Stirnseitenwandungen 224, 225 begrenzen einen im Querschnitt rechteckförmigen Steckschacht 226, in den ein Steckverbindergehäuse 1 einsteckbar ist. Die Stirnseitenwandungen 224, 225 fluchten außenseitig jeweils mit den Stirnseitenwandungen 217, 218, wobei die Längsseitenwandungen 222, 223 von den die Längsseitenwandungen 215, 216 überragenden Enden der Deckenwandung 219 abgehen, so daß die Steckaufnahmeeinrichtung 214 in Querrichtung des Gegensteckverbindergehäuses 200 den Anschlußbereich 212 ein Stück überragt. Die Längsseitenwandungen 222, 223 sowie die Stirnseitenwandungen 224, 225 weisen allesamt die gleiche Vertikalerstreckung auf und sind jeweils durch freie Oberkanten 227, 228, 229, 230 begrenzt, welche in einer Ebene liegen.

Von der Deckenwandung 219 vertikal in den Steckschacht 226 hineinragend sind etwa quermittig bezüglich des Steckschachts 226 Steckstege 231 angeformt, welche jeweils an ihren freien Enden 232 in Steckschachtlängsrichtung angefast ausgebildet sind. Die Wandstärke der Steckstege 231 ist etwas geringer dimensioniert als das Außenmaß der Kontaktstege 19' zueinander im Bereich der Kontaktzone 206. Die Vertikalerstreckung der Steckstege 231 in den Schachtinnenraum hinein ist derart bemessen, daß deren freies Ende 232 bei vollständig eingesteckten Gegenschneidklemmkontaktelementen 201 (vgl. Fig. 13) von den freien Enden des Spreizkeils 214 ein Stück überragt wird. Die Steckstege 231 erstrecken sich jeweils zwischen den Ausnehmungen 221 in der Deckenwandung 219 sowie randlich ausgehend von den Ausnehmungen 221 bis zu den entsprechenden Stirnseitenwandungen 224, 225, so daß im eingesteckten Zustand der Gegenschneidklemmkontaktelemente 201 die Kontaktstege 19' sowie die Steckstege 231 ein Leiterkartenrandelement simulierend zueinander fluchtend angeordnet sind.

Von der Oberkante 227 der ersten Längsseitenwandung 222 erstrecken sich symmetrisch zur Längsmittelebene des Gegensteckverbindergehäuses 210 beabstandet zueinander Schlitzausnehmungen 235 über etwa die halbe Höhe der ersten Längsseitenwandung 222. Gegenläufig zu den Schlitzausnehmungen 235 erstreckt sich von der Deckenwandung 219 bis etwa auf die Höhe der freien Oberkante 227 der ersten Längsseitenwandung 222 mittig zwischen den Schlitzausnehmungen 235 eine Schlitzausnehmung 236, so daß aus der ersten Längsseitenwandung 222 zwei Rastarmfederstege 237 freigeschnitten sind. Die Rastarmfederstege 237 sind an ihrem freien Ende mit einem Rastarmquersteg 238 verbunden an den zum Steckschacht 226 hin weisend eine Rastnase 239 angeordnet ist, welche eine zur Deckenwandung 219 hinweisende Rastkante 240 und eine vom Steckschacht 226 wegweisende Schrägfläche 241 aufweist. Die Rastnase 240 wirkt mit der Rastkante 57 im Steckverbindergehäuse 1 eines korrespondierenden Steckverbinders zusammen, so daß nach dem Zusammenstecken eines Steckverbindergehäuses 1 mit einem korrespondierenden Gegensteckverbindergehäuse 210 diese lösbar rastend zueinander festgelegt sind.

Benachbart zur Schlitzausnehmung 238 sind an der Innenseite der ersten Längsseitenwandung 222 zu den Schlitzen 108, 109 im Steckverbindergehäuse 1 korrespondierende Stegvorsprünge 243 angeformt, welche zur offenen Steckschachtseite hin angeschrägt ausgebildet sind.

In der zur ersten Längsseitenwandung 222 gegenüberliegenden zweiten Längsseitenwandung 223 ist eine sich längsmittig symmetrisch bezüglich des Gegensteckverbindergehäuses 210 über fast die gesamte Längswandung 223 erstreckende U-förmige Ausnehmung 244 eingebracht, welche durch eine Bodenkante 245 und zwei Seitenkanten 246 begrenzt ist. Von der Bodenkante 245 erstrecken sich bis zum Steckschachtboden Kodierstege 247, welche korrespondierend zu den Kodiernasen 111 am Steckverbindergehäuse 1 angeordnet sind. Weiterhin wirkt die Bodenbegrenzungskante 245 der Ausnehmung 244 bei eingestecktem Steckverbindergehäuse 1 mit dessen Anschlagnasen 247 zusammen und bildet somit eine Steckbegrenzung in Steckrichtung 205 aus.

Ein erfindungsgemäßer Gegensteckverbinder 200 ist analog zum Steckverbinder mit Gegenschneidklemmkontaktelementen 201 bestückt.

Zum Anschließen von Leiterdrähten 213 an den Gegensteckverbinder 200 befinden sich zunächst alle Gegenschneidklemmkontaktelemente 201 in einer vorständig gesteckten Position (vgl. Fig. 12), in der das Leiterdrahtende durch die Zuführöffnungen 42 gesteckt wird. In dieser Stellung durchgreift der Spreizkeil 204 gerade die Deckenwandung 219. Nach dem Einführen des Leiterdrahtendes 213 werden die Gegenschneidklemmkontaktelemente 201 entgegen der Steckrichtung 205 in ihre endständig gesteckte Position verschoben, so daß der Schneidklemmkontakt ausgebildet wird. In der endständig gesteckten Steckposition des Gegenschneidklemmkontaktelements 201 überragen die freien Enden der Kontaktstege 19 gerade die freien Enden der Steckstege 231. In dieser Position bilden die Steckstege 231 und die Kontaktstege 219 zusammen mit den Spreizkeilen 204 ein Gegensteckelement für einen Steckverbindergehäuse 1, welches nach Art eines Leiterplattenrandelements ausgebildet ist.

## Patentansprüche

1. Elektrischer Steckverbinder bestehend aus zumindest einem Steckverbindergehäuse (1, 1') und mindestens einem in das Steckverbindergehäuse (1, 1') einsteckbaren Schneidklemmkontaktelement (2, 3, 4 bzw. 2', 3', 4', 4a') aus einem Blechstanzteil, welches
eine Kontaktbasisplatte (7) aufweist, an die an sich gegenüberliegenden Kanten eine erste Kontaktplatte (8, 8a) und eine zweite Kontaktplatte (9, 9a) über je eine Biegezone (5, 6) gleichsinnig abgebogen einstückig angeformt sind, wobei
die Kontaktplatten (8, 9 bzw. 8a, 9a) jeweils eine Schneidklemmkontakteinrichtung (21) für einen Leiterdraht (148) aufweisen und
am Schneidklemmkontaktelement (2, 3, 4 bzw. 2', 3', 4', 4a') Kontaktierungselemente (19, 20 bzw. 120, 121) zur Ausbildung einer Kontaktiereinrichtung für eine lösbar steckbare Kontaktierung eines Gegensteckkontaktelements vorgesehen sind,
**dadurch gekennzeichnet,**
**daß** die Kontaktplatten (8, 8a, 9, 9a) als Kontaktfederarme ausgeführt sind, in welchen jeweils im biegezonenseitigen Bereich die Schneidklemmkontakteinrichtung (21) angeordnet ist, an die sich zumindest an einem Kontaktfederarm (8, 8a, 9, 9a) ein Element (19, 20 bzw. 120, 121) der Kontaktierungseinrichtung anschließt.

2. Elektrischer Steckverbinder nach Anspruch 1,
**dadurch gekennzeichnet, daß** beide Kontaktplatten (8, 9) als erster und zweiter Kontaktfederarm (8a, 9a) ausgebildet sind, an deren freien Enden Kontaktierungselemente (19, 20) angeformt sind.

3. Elektrischer Steckverbinder nach Anspruch 1 und/oder 2,
**dadurch gekennzeichnet, daß** die Kontaktierungselemente (19, 20) Kontaktstege (19) mit einer Biegezone (20) sind, wobei die Kontaktstege (19) der Kontaktfederarme (8a, 9a) zunächst konvergieren und unterhalb der Biegezone (20) in Stück divergieren, so daß die Biegezonen (20) der Kontaktiereinrichtungen das Gegensteckkontaktelement kontaktieren.

4. Elektrischer Steckverbinder nach einem oder mehreren der Ansprüche 1 bis 3,
**dadurch gekennzeichnet, daß** die Kontaktierelemente (120, 121) Kontaktstifte (120, 121) sind, welche an zumindest einem der Kontaktarme (8, 9) angeformt sind.

5. Elektrischer Steckverbinder nach einem oder mehreren der Ansprüche 1 bis 4,
**dadurch gekennzeichnet, daß** die Kontaktierungselemente (19, 20 bzw. 120, 121) in Verlängerung der Kontaktfederarme (8a, 9a) bzw. der Kontaktarme (8, 9) angeordnet sind.

6. Elektrischer Steckverbinder nach einem oder mehreren der Ansprüche 1 bis 5,
**dadurch gekennzeichnet, daß** die Kontaktierungselemente (120, 121) Kontaktstifte (120, 121) sind, welche durch eine schlitzförmige Ausnehmung (122) in ebener Verlängerung einer der Kontaktarme (8, 9) ausgebildet sind.

7. Elektrischer Steckverbinder nach einem oder mehreren der Ansprüche 1 bis 6,
**dadurch gekennzeichnet, daß** die Kontaktarme (8, 9) bzw. die Kontaktfederarme (8a, 9a) rechtwinklig zur Kontaktarmbasisplatte (7) bzw. zur Federarmbasisplatte (7a) abgebogen sind, so daß ein im Querschnitt U-förmiges Schneidklemmkontaktelement ausgebildet ist.

8. Elektrischer Steckverbinder nach einem oder mehreren der Ansprüche 1 bis 7,
**dadurch gekennzeichnet, daß** Einrichtungen (24, 173) vorhanden sind, welche das Schneidklemmkontaktelement in einer vorständig in eine Kontaktelementkammer (31) des Steckverbindergehäuses (1, 1') eingesteckten Position und/oder in einer endständig eingesteckten Position in der Kontaktelementkammer (31) unverlierbar haltern.

9. Elektrischer Steckverbinder nach Anspruch 8,
**dadurch gekennzeichnet, daß** die Einrichtungen (24) am Schneidklemmkontaktelement (2, 3, 4 bzw. 2', 3', 4', 4a') angeformte Arretetierspitzen (24) sind, welche z.B. widerhakenförmig ausgebildet sind und an den Längskanten (15, 16) angeordnet sind.

10. Elektrischer Steckverbinder nach Anspruch 8,
**dadurch gekennzeichnet, daß** die Einrichtungen (173) am Schneidklemmkontaktelement (2, 3, 4 bzw. 2', 3', 4', 4a') angeformte, aus den Erstreckungsebenen der Kontaktarme (8, 9) bzw. der Kontaktfederarme (8a, 9a) hervorstehende Krallen (173) sind, welche eine Krallkante (175) besitzen, die in Richtung der Biegezonen (5, 6) weist.

11. Elektrischer Steckverbinder nach einem oder mehreren der Ansprüche 1 bis 10,
**dadurch gekennzeichnet, daß** die Schneidklemmeinrichtung (21) aus einem biegezonenseitigen Schneidklemmkontaktschlitz (22) und einem kontaktiereinrichtungsseitigen Einsteckloch (23) besteht, in welches der Schneidklemmkontaktschlitz (22) mündet.

12. Elektrischer Steckverbinder nach einem oder mehreren der Ansprüche 1 bis 11,
**dadurch gekennzeichnet, daß** die Kontaktarme (8, 9) bzw. die Kontaktfederarme (8a, 9a) zumindest im Bereich steckseitig nach den Kontaktiereinrichtungen (120, 121 bzw. 19, 20) identisch ausgeführt sind und die Schneidklemmkontaktelemente (2', 3', 4' 4a' bzw. 2, 3, 4) in diesem Bereich spiegelsymmetrisch zu einer parallel zu den Kontaktarmen (8, 9) bzw. den Kontaktfederarmen (8a, 9a) verlaufenden, quermittig durch die Kontaktarmbasisplatte (7) bzw. Federarmbasisplatte (7a) gehenden Ebene und einer rechtwinklig dazu längsmittig durch die Kontaktarmbasisplatte (7) bzw. Federarmbasisplatte (7a) gehenden Ebene ausgebildet sind.

13. Elektrischer Steckverbinder nach einem oder mehreren der Ansprüche 1 bis 12,
**dadurch gekennzeichnet , daß** die Steckverbindergehäuse (1, 1') jeweils parallel zu den Seitenwandungen (27, 28) offene Kontaktelementkammern (31) aufweisen, in die die Schneidklemmkontaktelemente (2, 3, 4 bzw. 2', 3', 4', 4a') einsteckbar sind.

14. Elektrischer Steckverbinder nach einem oder mehreren der Ansprüche 1 bis 13,
**dadurch gekennzeichnet, daß** das Steckverbindergehäuse (1) in einem Bereich unterhalb der Kontaktelementkammern (31) einen Steckschlitz, welcher aus Steckwangen (98, 99) gebildet wird zum kontaktierenden Aufstecken auf ein Leiterplattenrandelement aufweist.

15. Elektrischer Steckverbinder nach einem oder mehreren der Ansprüche 1 bis 13,
**dadurch gekennzeichnet, daß** das Steckverbindergehäuse (1') in einem Bereich unterhalb der Kontaktelementkammern (31) eine nach unten offene Steckverbinderwanne (136) zur Aufnahme eines Gegensteckverbinders aufweist.

16. Elektrischer Steckverbinder nach einem oder mehreren der Ansprüche 1 bis 15,
**dadurch gekennzeichnet, daß** die Kontaktarmbasisplatte (7) bzw. die Federarmbasisplatte (7a) rechtwinklig zu den beiden Biegezonen (5, 6) freie Seitenkanten (10, 11) aufweist, in deren Längsmitte Stützvorsprünge (12) angeformt sind.

17. Elektrischer Steckverbinder nach einem oder mehreren der Ansprüche 1 bis 16,
**dadurch gekennzeichnet, daß** die Kontaktarme (8, 9) bzw. die Kontakt federarme (8a, 9a) jeweils etwas breiter als die Kontaktarmbasisplatte (7) bzw. die Federarmbasisplatte (7a) einschließlich der Stützvorsprünge (12) sind und beidseits der Biegezone (5, 6) eine vorspringende kurze Stirnkante (13, 14) sowie sich rechtwinklig an die Stirnkanten (13, 14) anschließende Längskanten (15, 16) und rechtwinklig zurückspringende kurze Stirnkanten (17, 18) aufweisen.

18. Elektrischer Steckverbinder nach einem oder mehreren der Ansprüche 1 bis 17,
**dadurch gekennzeichnet, daß** das Steckverbindergehäuse (1) im wesentlichen quaderförmig ausgeführt ist und eine Vorderwandung (25), eine beabstandet zur Vorderwandung (25) in einer Längsrichtung parallel verlaufende Rückwandung (26), eine erste Seitenwandung (27), eine zweite Seitenwandung (28) und parallel zu den Seitenwandungen (27, 28) beabstandet zu diesen parallel verlaufende Trennstege (29, 30) aufweist.

19. Elektrischer Steckverbinder nach Anspruch 18,
**dadurch gekennzeichnet, daß** die Vorderwandung (25) in ihrer Höhe etwa mittig die Vorderwandung (25) durchdringende Zuführbohrungen (42) zum Einstecken eines zu kontaktierenden Leiterdrahtes aufweist, wobei je eine der Bohrungen (42) einer Kontaktelementkammer (31) zugeordnet ist und innenseitig jeweils mittig in diese mündet, wobei die Zuführbohrungen (42) zu einer Außenseite (41) der Vorderwandung (25) hin trichterförmig erweitert ausgebildet sind.

20. Elektrischer Steckverbinder nach Anspruch 18 und/oder 19,
**dadurch gekennzeichnet, daß** die Rückwandung (26) jeweils Steckbohrungen (52) zum Einstecken von Leiterdrähten aufweist, wobei die Steckbohrungen (52) zu den Zuführbohrungen (42) korrespondieren und in etwa den gleichen Durchmesser aufweisen.

21. Elektrischer Steckverbinder nach einem oder mehreren der Ansprüche 18 bis 20,
**dadurch gekennzeichnet, daß** die Rückwandung (26) oberhalb einer Steckbohrung (52) eine quaderförmige Rastausnehmung (56) aufweist, deren Längserstreckung in etwa der Längserstreckung einer Kontaktelementkammer (31) entspricht und deren Quererstreckung in etwa der halben Wandstärke der Rückwandung (26) entspricht, wobei die Rastausnehmung (56) eine Rastkante (57) zum Verrasten mit einer Gegenrasteinrichtung eines Gegensteckgehäuses aufweist.

22. Elektrischer Steckverbinder nach einem oder mehreren der Ansprüche 18 bis 21,
**dadurch gekennzeichnet, daß** die Seitenwandungen (27, 28) und die Trennstege (29, 30) in Querrichtung mittig je eine in Querrichtung verlaufende rechteckförmige Verdickung (61, 62) aufweisen, welche sich etwa über die halbe Quererstreckung der Seitenwandung (27, 28) erstrecken und jeweils eine den Kontaktelementkammern (31) zugewandte Innenfläche (63) und beabstandet parallel zu den Innenseiten (40, 50) verlaufende, die Verdickungen (61, 62) in Querrichtung begrenzende Seitenflächen aufweisen, so daß zwischen den Innenseiten (40, 50) und den Seitenflächen jeweils eine schmale Stecknut (66, 67) ausgebildet ist.

23. Elektrischer Steckverbinder nach einem oder mehreren der Ansprüche 18 bis 22,
**dadurch gekennzeichnet, daß** jede Kontaktelementkammer (31) eine im Querschnitt H-förmige Raumform aufweist.

24. Elektrischer Steckverbinder nach einem oder mehreren der Ansprüche 18 bis 23,
**dadurch gekennzeichnet, daß** die Kontaktelementkammern (31) in ihrer Längserstreckung derart bemessen sind, daß ein Schneidklemmkontaktelement (2, 3, 4 bzw. 2', 3', 4', 4a') mit seinen Längskanten (15, 16) spielfrei oder mit geringem Spiel einsteckbar ist, jedoch die Arretierspitzen (24) verhakend ein Stück in das Gehäusematerial eindringen und so das Schneidklemmkontaktelement (2, 3, 4 bzw 2', 3', 4', 4a') formschlüssig und unverlierbar gehalten ist.

25. Elektrischer Steckverbinder nach einem oder mehreren der Ansprüche 18 bis 24,
**dadurch gekennzeichnet, daß** zwischen zwei Verdickungen einer Kontaktelementkammer (31) in Querrichtung mittig diese verbindend als Leiterstopfersteg ein dünnwandiger Steg (80) verläuft, dessen obere Begrenzungskante (81) halbrund, konkav und fluchtend zu den Zuführbohrungen (42) der Vorderwandung (25) und den Steckbohrungen (52) in der Rückwandung (26) ausgebildet ist.

26. Elektrischer Steckverbinder nach einem oder mehreren der Ansprüche 18 bis 25,
**dadurch gekennzeichnet, daß** die vordere Steckwange (90) und die hintere Steckwange (91) in Verlängerung der Vorderwandung (25) bzw. der Rückwandung (26) an diese von der Unterkante (38) aus nach unten verlaufend angeformt sind.

27. Elektrischer Steckverbinder nach Anspruch 26,
**dadurch gekennzeichnet, daß** die Steckwangen (90, 91) jeweils eine Außenseite (92, 93) haben, welche mit der Außenseite (41) bzw. der Außenseite (51) im Bereich unterhalb der Anschlagstufe (45) bzw. der Stufe (53) fluchten.

28. Elektrischer Steckverbinder nach Anspruch 26 und/oder 27,
**dadurch gekennzeichnet, daß** die Steckwangen (90, 91) eine Innenseite (94, 95) aufweisen, welche parallel zur Längsrichtung verläuft und gegenüber der Innenseite (40) der Vorderwandung (25) bzw. der Innenseite (50) der Rückwandung (26) jeweils ein Stück in Querrichtung nach innen versetzt angeordnet ist, so daß der Steckschlitz für ein Gegensteckelement entsteht.

29. Elektrischer Steckverbinder nach einem oder mehreren der Ansprüche 26 bis 28,
**dadurch gekennzeichnet, daß** die Innenseiten (94, 95) jeweils in Längsrichtung mittig bezüglich einer Kontaktelementkammer (31) eine taschenartige, quaderförmige Flachvertiefung (100) aufweisen, welche jeweils vom Niveau der Unterkante (38) bis kurz oberhalb der unteren Begrenzungskante (96 bzw. 97) reicht.

30. Elektrischer Steckverbinder nach einem oder mehreren der Ansprüche 26 bis 29,
**dadurch gekennzeichnet , daß** im Bereich des unteren Drittels der Außenseite (92) der vorderen Steckwange (90) nach außen hervorragende Codiernasen (111) angeformt sind, welche vom Steckverbindergehäuse (1) abtrennbar sind und durch Abtrennen einer oder mehrerer Codiernasen (111) ein vorbestimmbares Codiermuster einstellbar ist.

31. Elektrischer Steckverbinder nach einem oder mehreren der Ansprüche 18 bis 30,
**dadurch gekennzeichnet , daß** die Schneidklemmkontaktelemente (2, 3, 4 bzw. 2', 3', 4', 4a') in einer vorständig eingesteckten Position unverlierbar gehalten sind.

32. Elektrischer Steckverbinder nach einem oder mehreren der Ansprüche 25 bis 31,
**dadurch gekennzeichnet, daß** der Stopfersteg (80, 160) sich ein Stück über die Steckbohrung (52) bzw. die Zuführbohrung (141) hinaus erstreckt und eine in Querrichtung verlaufende, zur Steckbohrung (52) und zur Zuführbohrung (141) fluchtende und gleich große Durchsteckbohrung (167) aufweist.

33. Elektrischer Steckverbinder nach einem oder mehreren der Ansprüche 25 bis 32,
**dadurch gekennzeichnet, daß** eine Oberseite (166) des Stopfersteges (160) als Anschlagfläche für die Kontaktarmbasisplatte (7) wirkt und somit die maximale axiale Einstecktiefe eines Schneidklemmkontaktelements (2', 3', 4', 4a') in ein Steckverbindergehäuse (1') begrenzt.

34. Elektrischer Steckverbinder nach einem oder mehreren der Ansprüche 19 bis 33,
**dadurch gekennzeichnet, daß** die Zuführbohrung (42, 141) außenseitig jeweils in Stützvorsprünge (142) mündet, welche jeweils an die Vorderwandung (130) einstückig angeformt sind und nach unten durch eine halbhohlzylinderförmige, nach oben offene, jeweils zu einer Zuführbohrung (141) fluchtende Bodenfläche (143) begrenzt sind.

35. Elektrischer Steckverbinder nach Anspruch 34,
**dadurch gekennzeichnet, daß** die Bodenflächen (143) in ihren beiden jeweils vertikal auslaufenden Endbereichen in ebene, vertikal verlaufende Führungsflächen (144) übergehen, welche jeweils über die Zuführbohrung (141) hinaus bis zur oberen Begrenzungsfläche reichen und welche im Bereich oberhalb der Zuführbohrung (141) jeweils an ihrer den Kontaktelementkammern (31) zugewandten Seiten durch eine halbhohlzylinderförmige, vertikal verlaufende Verbindungsfläche (45) miteinander verbunden sind, so daß für jede Kontaktelementkammer (31) ein Führungsschacht (146) ausgebildet ist.

36. Elektrischer Steckverbinder nach einem oder mehreren der vorangegangenen Ansprüche,
**dadurch gekennzeichnet, daß** der elektrische Steckverbinder ein- oder beliebigpolig ausgeführt ist, wobei bei einer mehrpoligen Ausführung die Anordnung der Kontaktelementkammern (31) in einer Reihe nebeneinander erfolgt.

37. Elektrischer Steckverbinder nach einem oder mehreren der vorangegangenen Ansprüche,
**dadurch gekennzeichnet, daß** die Leiterdrahtabgänge abwechselnd auf der Vorder- bzw. der Rückseite des Steckverbindergehäuses (1, 1') angeordnet sind.

38. Elektrischer Steckverbinder nach einem oder mehreren der vorangegangenen Ansprüche,
**dadurch gekennzeichnet, daß** ein Steckverbindergehäuse (1, 1') aus parallelen Reihen von Kontaktelementkammern (31) besteht, welche an den jeweiligen Rückwänden einstückig miteinander verbunden sind und somit einen Blocksteckverbinder ausbilden.

39. Elektrischer Steckverbinder nach einem oder mehreren der vorangegangenen Ansprüche,
**dadurch gekennzeichnet, daß** die Mittelebenen der Kontaktelementkammern (31) in Längsrichtung eines Steckverbinders (1, 1') mit einem festen Rastermaß, insbesondere einem Rastermaß von 2,5 oder 5 mm voneinander beabstandet angeordnet sind.

40. Gegensteckverbinder für Einsteckverbinder nach einem der Ansprüche 1 bis 39, bestehend aus einem Gegensteckverbindergehäuse (210) und mindestens einem in das Gegensteckverbindergehäuse (210) einsteckbaren Schneidklemmkontaktelement (201) aus einem Blechstanzteil, welches eine Kontaktbasisplatte (7a) aufweist, an die an sich gegenüberliegenden Kanten eine erste Kontaktplatte (8a) und eine zweite Kontaktplatte (9a) über je eine Biegezone (5, 6) gleichsinnig abgebogen einstückig angeformt sind, wobei die Kontaktplatten (8a, 9a) jeweils eine Schneidklemmkontakteinrichtung (21) für einen Leiterdraht (148) aufweisen und am Schneidklemmkontaktelement (201) Kontaktstege (19') zur Ausbildung einer Kontaktiereinrichtung für eine lösbar steckbare Kontaktierung eines Steckkontaktelements vorgesehen sind,
**dadurch gekennzeichnet, daß** die Kontaktstege (19') eine Kontaktzone (206) ausbilden, wobei die Kontaktzonen (206) des Gegenschneidklemmkontaktelements (201) nach Art eines Leiterplattenrandkontaktelements ausgebildet ist und in die Steckaufnahmeeinrichtung (214) hineinragt.

41. Gegensteckverbinder nach Anspruch 40,
**dadurch gekennzeichnet, daß** das Gegensteckverbindergehäuse (210) mehrpolig mit mehreren Gegenschneidklemmkontaktelementen (201) ausgebildet ist, die zueinander einen genormten Rasterabstand, insbesondere einen Rasterabstand von 2,5 mm oder 5 mm aufweisen.

42. Gegensteckverbinder nach Anspruch 40 und/oder 41,
**dadurch gekennzeichnet, daß** zwischen den Kontaktzonen (206) der Gegenschneidklemmkontaktelemente (201) Steckstege (231) angeordnet sind, welche zusammen mit den Kontaktzonen (206) eine Steck-/Kontakteinrichtung nach Art eines Leiterplattenrandelements ausbilden.

43. Gegensteckverbinder nach einem oder mehreren der Ansprüche 40 bis 42,
**dadurch gekennzeichnet, daß** die Steckaufnahmeeinrichtung (214) als Steckschacht (226) ausgebildet ist, welcher einstückig mit dem Anschlußbereich (212) verbunden ist.

44. Gegensteckverbinder nach einem oder mehreren der Ansprüche 40 bis 43,
**dadurch gekennzeichnet, daß** im Anschlußbereich (212) des Gegensteckverbindergehäuses (210) Kontaktelementkammern (31) zur Aufnahme von Gegenschneidklemmkontaktelementen (201) angeordnet sind, wobei die Gegenschneidklemmkontaktelemente (201) in einer vorständig und einer endständig eingesteckten Position festlegbar sind.

45. Gegensteckverbinder nach einem oder mehreren der Ansprüche 40 bis 44,
**dadurch gekennzeichnet, daß** das Gegenschneidklemmkontaktelement (201) einen Schneidklemmkontaktbereich (202) zur Kontaktierung eines Leiterdrahts (213) und einen Kontaktierungsbereich (203) zur Kontaktierung eines Schneidklemmkontaktelements (2, 3, 4) aufweist, wobei der Schneidklemmkontaktbereich (202) in seinen Kontaktfederarmen (8a, 9a) federnde Krallen (173) mit Krallkanten (175) und Ausbuchtungen (170) besitzt.

46. Gegensteckverbinder nach einem oder mehreren der Ansprüche 40 bis 45,
**dadurch gekennzeichnet, daß** sich ausgehend von den Stirnkanten (17, 18) Kontaktstege (19') erstrecken, welche zunächst konvergierend ein Stück aufeinander zulaufen und sich anschließend ein Stück parallel beabstandet voneinander weiter bis zu deren freiem Ende erstrecken, wobei diese sich dort berührend und einen Spreizkeil (204) für die Kontaktfederarme eines Schneidklemmkontaktelements (2) bildend aufeinander zulaufen.

47. Gegensteckverbinder nach einem oder mehreren der Ansprüche 40 bis 46,
**dadurch gekennzeichnet, daß** in einer Steckrichtung (205) dem Spreizkeil (204) nachgeordnet die Kontaktstege (19') zur Ausbildung einer Kontaktzone (206) in Querrichtung gewölbt ausgebildet sind, so daß die Kontaktstege (19') im Bereich der Kontaktzone (206) eine erhöhte Biegesteifigkeit aufweisen.

48. Gegensteckverbinder nach einem oder mehreren der Ansprüche 40 bis 47,
**dadurch gekennzeichnet, daß** der Anschlußbereich (212) des Gegensteckverbindergehäuses (210) eine erste Längsseitenwandung (215) mit Zuführöffnungen (42), eine parallel beabstandet angeordnete zweite Längsseitenwandung (216) sowie diese endseitig verbindend jeweils eine erste Seitenwandung (217) und eine zweite Seitenwandung (218) aufweist, wobei zur Ausbildung der Kontaktelementkammern (31) parallel zu den Stirnseitenwandungen (218) in Abhängigkeit der Polzahl des Gegensteckverbindergehäuses (210) Trennstege in entsprechender Anzahl vorhanden sind.

49. Gegensteckverbinder nach einem oder mehreren der Ansprüche 40 bis 48,
**dadurch gekennzeichnet, daß** Steckstege (231) von der Deckenwandung (219) vertikal in den Steckschacht (226) hineinragend etwa quermittig bezüglich des Steckschachts angeformt sind, welche jeweils an ihren freien Enden (232) in Steckschachtlängsrichtung angefast ausgebildet sind und die Wandstärke der Steckstege (231) etwas geringer dimensioniert ist als das Außenmaß der Kontaktstege (19') zueinander im Bereich der Kontaktzone (206), wobei die Vertikalerstreckung der Steckstege (231) in den Schachtinnenraum hinein derart bemessen ist, daß deren freies Ende (232) bei vollständig eingesteckten Gegenschneidklemmkontaktelementen (201) von den freien Enden des Spreizkeils (214) ein Stück überragt wird.

50. Gegensteckverbinder nach einem oder mehreren der Ansprüche 40 bis 49,
**dadurch gekennzeichnet, daß** die Steckstege (231) sich jeweils zwischen den Ausnehmungen (221) in der Deckenwandung (219) sowie randlich ausgehend von den Ausnehmungen (221) bis zu den entsprechenden Stirnseitenwandungen (224, 225) erstrecken, so daß im eingesteckten Zustand der Gegenschneidklemmkontaktelemente (201) die Kontaktstege (19') und die Steckstege (231) ein Leiterkartenrandelement simulierend zueinander fluchtend angeordnet sind.

## Claims

1. Electrical plug connector comprising at least one plug connector housing (1, 1') and at least one insulation displacement contact element (2, 3, 4 and/or 2', 3', 4', 4a') that can be plugged into the plug connector housing (1, 1') and comprises a sheet-metal stamping, which element
has a contact baseplate (7), on which, on mutually opposite edges, a first contact plate (8, 8a) and a second contact plate (9, 9a) are integrally formed in one piece in a manner such that they are bent away in the same direction via a respective bending zone (5, 6),
the contact plates (8, 9 and/or 8a, 9a) each having an insulation displacement contact device (21) for a conductor wire (148), and
contact-making elements (19, 20 and/or 120, 121) for forming a contact-making device for making releasably pluggable contact with a mating plug contact element being provided on the insulation displacement contact element (2, 3, 4 and/or 2', 3', 4', 4a'),
**characterized**
**in that** the contact plates (8, 8a, 9, 9a) are embodied as contact spring arms in which the insulation displacement contact device (21) is arranged in each case in the bending zone region, which device is adjoined, at least on one contact spring arm (8, 8a, 9, 9a) by an element (19, 20 and/or 120, 121) of the contact-making device.

2. Electrical plug connector according to Claim 1,
**characterized in that** the two contact plates (8, 9) are formed as first and second contact spring arm (8a, 9a) on whose free ends contact-making elements (19, 20) are integrally formed.

3. Electrical plug connector according to Claim 1 and/or 2,
**characterized in that** the contact-making elements (19, 20) are contact webs (19) with a bending zone (20), the contact webs (19) of the contact spring arms (8a, 9a) initially converging and, below the bending zone (20), diverging in a piece, with the result that the bending zones (20) of the contact-making devices make contact with the mating plug contact element.

4. Electrical plug connector according to one or more of Claims 1 to 3,
**characterized in that** the contact-making elements (120, 121) are contact pins (120, 121) which are integrally formed on at least one of the contact arms (8, 9).

5. Electrical plug connector according to one or more of Claims 1 to 4,
**characterized in that** the contact-making elements (19, 20 and/or 120, 121) are arranged in an extension of the contact spring arms (8a, 9a) and/or of the contact arms (8, 9).

6. Electrical plug connector according to one or more of Claims 1 to 5,
**characterized in that** the contact-making elements (120, 121) are contact pins (120, 121) which are formed by a slotted cutout (122) in a planar extension of one of the contact arms (8, 9).

7. Electrical plug connector according to one or more of Claims 1 to 6,
**characterized in that** the contact arms (8, 9) and/or the contact spring arms (8a, 9a) are bent away at right angles to the contact arm baseplate (7) and/or to the spring arm baseplate (7a), thereby forming a cross-sectionally U-shaped insulation displacement contact element.

8. Electrical plug connector according to one or more of Claims 1 to 7,
**characterized in that** devices (24, 173) are present which captively retain the insulation displacement contact element in a position plugged preliminarily into a contact element chamber (31) of the plug connector housing (1, 1') and/or in a terminally plugged-in position in the contact element chamber (31).

9. Electrical plug connector according to Claim 8,
**characterized in that** the devices (24) are locking tips (24) which are integrally formed on the insulation displacement contact element (2, 3, 4 and/or (2', 3', 4', 4a'), are e.g. in the form of barbs and are arranged on the longitudinal edges (15, 16).

10. Electrical plug connector according to Claim 8,
**characterized in that** the devices (173) are claws (173) which are integrally formed on the insulation displacement contact element (2, 3, 4 and/or 2', 3', 4', 4a'), project from the extending planes of the contact arms (8, 9) and/or of the contact spring arms (8a, 9a) and have a claw edge (175) which points in the direction of the bending zones (5, 6).

11. Electrical plug connector according to one or more of Claims 1 to 10,
**characterized in that** the insulation displacement device (21) comprises a bending-zone insulation displacement contact slot (22) and a contact-making-device plug-in hole (23) into which the insulation displacement contact slot (22) opens.

12. Electrical plug connector according to one or more of Claims 1 to 11,
**characterized in that** the contact arms (8, 9) and/or the contact spring arms (8a, 9a) are embodied identically at least in the region on the plugging side after the contact-making devices (120, 121 and/or 19, 20) and the insulation displacement contact elements (2', 3', 4', 4a' and/or 2, 3, 4), in this region, are formed mirror-symmetrically with respect to a plane running parallel to the contact arms (8, 9) and/or the contact spring arms (8a, 9a) and passing transversely centrally through the contact arm baseplate (7) and/or spring arm baseplate (7a), and a plane passing at right angles thereto longitudinally centrally through the contact arm baseplate (7) and/or spring arm baseplate (7a).

13. Electrical plug connector according to one or more of Claims 1 to 12,
**characterized in that** the plug connector housings (1, 1') each have contact element chambers (31) which are open parallel to the side walls (27, 28) and into which the insulation displacement contact elements (2, 3, 4 and/or 2', 3', 4' 4a') can be plugged.

14. Electrical plug connector according to one or more of Claims 1 to 13,
**characterized in that** the plug connector housing (1) has, in a region below the contact element chambers (31), a plug slot, formed from plug cheeks (98, 99) for contact-making plugging onto a printed circuit board edge element.

15. Electrical plug connector according to one or more of Claims 1 to 13,
**characterized in that**
the plug connector housing (1') has, in a region below the contact element chambers (31), a downwardly open plug connector trough (136) for receiving a mating plug connector.

16. Electrical plug connector according to one or more of Claims 1 to 15,
**characterized in that**
the contact arm baseplate (7) and/or the spring arm baseplate (7a) has, at right angles to the two bending zones (5, 6), free side edges (10, 11), in the longitudinal centre of which supporting projections (12) are integrally formed.

17. Electrical plug connector according to one or more of Claims 1 to 16,
**characterized in that**
the contact arms (8, 9) and/or the contact spring arms (8a, 9a) are in each case somewhat wider than the contact arm baseplate (7) and/or the spring arm baseplate (7a) including the supporting projections (12) and have, on both sides of the bending zone (5, 6), a projecting short end edge (13, 14) and also longitudinal edges (15, 16), adjoining the end edges (13, 14) at right angles, and short end edges (17, 18) projecting back at right angles.

18. Electrical plug connector according to one or more of Claims 1 to 17,
**characterized in that**
the plug connector housing (1) is embodied in an essentially parallelepipedal form and has a front wall (25) , a rear wall (26) running parallel at a distance from the front wall (25) in a longitudinal direction, a first side wall (27), a second side wall (28) and, parallel to the side walls (27, 28), separating webs (29, 30) running parallel and at a distance from said side walls.

19. Electrical plug connector according to Claim 18,
**characterized in that**
the front wall (25) has feed holes (42) which penetrate the front wall (25) approximately in the middle of its height and serve for plugging in a conductor wire with which contact is to be made, each of the holes (42) being assigned to a contact element chamber (31) and, on the inside, in each case opening centrally into said chamber, the feed holes (42) being formed such that they are expanded in a funnel-shaped manner towards an external side (41) of the front wall (25).

20. Electrical plug connector according to Claim 18 and/or 19,
**characterized in that** the rear wall (26) in each case has plug holes (52) for plugging in conductor wires, the plug holes (52) corresponding to the feed holes (42) and having approximately the same diameter.

21. Electrical plug connector according to one or more of Claims 18 to 20,
**characterized in that**
the rear wall (26) has, above a plug hole (52), a parallelepipedal latching cutout (56) whose longitudinal extent corresponds approximately to the longitudinal extent of a contact element chamber (31) and whose transverse extent corresponds approximately to half the wall thickness of the rear wall (26), the latching cutout (56) having a latching edge (57) for latching with a mating latching device of a mating plug housing.

22. Electrical plug connector according to one or more of Claims 18 to 21,
**characterized in that**
the side walls (27, 28) and the separating webs (29, 30) have, centrally in the transverse direction, a respective rectangular thickened portion (61, 62) running in the transverse direction, which thickened portions extend approximately over half the transverse extent of the side wall (27, 28) and each have an internal area (63) facing the contact element chambers (31) and side areas running at a distance from and parallel to the internal sides (40, 50) and bounding the thickened portions (61, 62) in the transverse direction, with the result that a narrow plug groove (66, 67) is in each case formed between the internal sides (40, 50) and the side areas.

23. Electrical plug connector according to one or more of Claims 18 to 22,
**characterized in that**
each contact element chamber (31) has a cross-sectionally H-shaped spatial form.

24. Electrical plug connector according to one or more of Claims 18 to 23,
**characterized in that**
the longitudinal extent of the contact element chambers (31) is dimensioned in such a way that an insulation displacement contact element (2, 3, 4 and/or 2', 3', 4', 4a') can be plugged in with its longitudinal edges (15, 16) in a manner free from play or with a slight degree of play, but the locking tips (24) penetrate a little into the housing material in an interlocking manner and the insulation displacement contact element (2, 3, 4 and/or 2', 3', 4', 4a') is thus held in a positively locking manner and captively.

25. Electrical plug connector according to one or more of Claims 18 to 24,
**characterized in that**
a thin-walled web (80) runs between two thickened portions of a contact element chamber (31), centrally in the transverse direction, connecting them as a conductor stopper web, and its upper boundary edge (81) is formed such that it is half-round, concave and aligned with the feed holes (42) of the front wall (25) and the plug holes (52) in the rear wall (26).

26. Electrical plug connector according to one or more of Claims 18 to 25,
**characterized in that**
the front plug cheek (90) and the rear plug cheek (91) are integrally formed in an extension of the front wall (25) and of the rear wall (26), respectively, on the latter in a manner running downwards from the lower edge (38).

27. Electrical plug connector according to Claim 26,
**characterized in that**
the plug cheeks (90, 91) each have an external side (92, 93), which are aligned with the external side (41) and the external side (51), respectively, in the region below the stop step (45) and the step (53), respectively.

28. Electrical plug connector according to Claim 26 and/or 27,
**characterized in that**
the plug cheeks (90, 91) have an internal side (94, 95) which runs parallel to the longitudinal direction and is in each case arranged inwardly offset a little in the transverse direction relative to the internal side (40) of the front wall (25) and the internal side (50) of the rear wall (26), respectively, thereby producing the plug slot for a mating plug element.

29. Electrical plug connector according to one or more of Claims 26 to 28,
**characterized in that**
the internal sides (94, 95) each have, centrally in the longitudinal direction with respect to a contact element chamber (31), a pocket-like, parallelepipedal shallow depression (100) which in each case reaches from the level of the lower edge (38) to a point just above the lower boundary edge (96 and 97, respectively).

30. Electrical plug connector according to one or more of Claims 26 to 29,
**characterized in that**
outwardly protruding coding lugs (111) are integrally formed in the region of the lower third of the external side (92) of the front plug cheek (90), which lugs can be separated from the plug connector housing (1), and a predeterminable coding pattern can be set by separating one or more coding lugs (111).

31. Electrical plug connector according to one or more of Claims 18 to 30,
**characterized in that**
the insulation displacement contact elements (2, 3, 4 and/or 2', 3', 4', 4a') are held captively in a preliminarily plugged-in position.

32. Electrical plug connector according to one or more of Claims 25 to 31,
**characterized in that**
the stopper web (80, 160) extends a little beyond the plug hole (52) and/or the feed hole (141) and has a plug-through hole (167) which runs in the transverse direction, is aligned with the plug hole (52) and with the feed hole (141) and is of the same size.

33. Electrical plug connector according to one or more of Claims 25 to 32,
**characterized in that**
an upper side (166) of the stopper web (160) acts as a stop area for the contact arm baseplate (7) and thus delimits the maximum axial plug-in depth of an insulation displacement contact element (2', 3', 4', 4a') into a plug connector housing (1').

34. Electrical plug connector according to one or more of Claims 19 to 33,
**characterized in that**
the feed hole (42, 141), on the external side, in each case opens into supporting projections (142) which are each integrally formed in one piece on the front wall (130) and are bounded towards the bottom by a half-hollow-cylindrical bottom area (143) which is open towards the top and is in each case aligned with a feed hole (141).

35. Electrical plug connector according to Claim 34,
**characterized in that**
the bottom areas (143), in their two end regions that in each case lead out vertically, merge with planar guide areas (144) which run vertically, in each case reach beyond the feed hole (141) as far as the upper boundary area and, in the region above the feed hole (141), are in each case connected to one another at their sides facing the contact element chambers (31) by a half-hollow-cylindrical connecting area (45) that runs vertically, with the result that a guide shaft (146) is formed for each contact element chamber (31).

36. Electrical plug connector according to one or more of the preceding claims,
**characterized in that**
the electrical plug connector is embodied in a single-pole manner or with an arbitrary number of poles, the contact element chambers (31) being arranged in a row next to one another in the case of a multipole embodiment.

37. Electrical plug connector according to one or more of the preceding claims,
**characterized in that**
the conductor wire outgoers are arranged alternately on the front side and rear side, respectively, of the plug connector housing (1, 1').

38. Electrical plug connector according to one or more of the preceding claims,
**characterized in that**
a plug connector housing (1, 1') comprises parallel rows of contact element chambers (31) which are connected to one another in one piece at the respective rear walls and thus form a block plug connector.

39. Electrical plug connector according to one or more of the preceding claims,
**characterized in that**
the centre planes of the contact element chambers (31) are arranged such that they are spaced apart from one another in the longitudinal direction of a plug connector (1, 1') with a fixed grid dimension, in particular a grid dimension of 2.5 or 5 mm.

40. Mating plug connector for plug-in connectors according to one of Claims 1 to 39, comprising a mating plug connector housing (210) and at least one insulation displacement contact element (201) that can be plugged into the mating plug connector housing (210) and comprises a sheet-metal stamping, which element has a contact baseplate (7a), on which, on mutually opposite edges, a first contact plate (8a) and a second contact plate (9a) are integrally formed in one piece in a manner such that they are bent away in the same direction via a respective bending zone (5, 6), the contact plates (8a, 9a) each having an insulation displacement contact device (21) for a conductor wire (148), and contact webs (19) for forming a contact-making device for making releasably pluggable contact with a plug contact element being provided on the insulation displacement contact element (201)
**characterized in that**
the contact webs (19') form a contact zone (206), the contact zones (206) of the mating insulation displacement contact element (201) being formed in the manner of a printed circuit board edge contact element and projecting into the plug receptacle device (214).

41. Mating plug connector according to Claim 40,
**characterized in that**
the mating plug connector housing (210) is formed in a multipole manner with a plurality of mating insulation displacement contact elements (201) which have a standardized grid spacing, in particular a grid spacing of 2.5 mm or 5 mm, with respect to one another.

42. Mating plug connector according to Claim 40 and/or 41,
**characterized in that**
plug webs (231) are arranged between the contact zones (206) of the mating insulation displacement contact elements (201) and form, together with the contact zones (206), a plug/contact device in the manner of a printed circuit board edge element.

43. Mating plug connector according to one or more of Claims 40 to 42,
**characterized in that**
the plug receptacle device (214) is formed as a plug shaft (226) which is connected to the connection region (212) in one piece.

44. Mating plug connector according to one or more of Claims 40 to 43,
**characterized in that**
contact element chambers (31) for receiving mating insulation displacement contact elements (201) are arranged in the connection region (212) of the mating plug connector housing (210), it being possible for the mating insulation displacement contact elements (201) to be fixed in a preliminarily and a terminally plugged-in position.

45. Mating plug connector according to one or more of Claims 40 to 44,
**characterized in that**
the mating insulation displacement contact element (201) has an insulation displacement contact region (202) for making contact with a conductor wire (213) and a contact-making region (203) for making contact with an insulation-displacement contact element (2, 3, 4), the insulation displacement contact region (202) having, in its contact spring arms (8a, 9a), resilient claws (173) with claw edges (175) and bulges (170).

46. Mating plug connector according to one or more of Claims 40 to 45,
**characterized in that**
contact webs (19') extend in a manner proceeding from the end edges (17, 18), which contact webs initially run towards one another over a stretch in a converging manner and then extend parallel spaced apart from one another over a stretch on as far as their free end, where they run towards one another in a manner such that they touch and form a spreading wedge (204) for the contact spring arms of an insulation displacement contact element (2) .

47. Mating plug connector according to one or more of Claims 40 to 46,
**characterized in that**
downstream of the spreading wedge (204) in a plugging direction (205), the contact webs (19') are formed such that they bulge in the transverse direction for the purpose of forming a contact zone (206), with the result that the contact webs (19') have an increased bending resistance in the region of the contact zone (206).

48. Mating plug connector according to one or more of Claims 40 to 47,
**characterized in that**
the connection region (212) of the mating plug connector housing (210) has a first longitudinal side wall (215) with feed openings (42), a second longitudinal side wall (216) arranged parallel at a distance, and also, connecting these at the ends, in each case a first side wall (217) and a second side wall (218), in which case, in order to form the contact element chambers (31), there are a corresponding number of separating webs parallel to the end side walls (218) in a manner dependent on the number of poles of the mating plug connector housing (210).

49. Mating plug connector according to one or more of Claims 40 to 48,
**characterized in that**
plug webs (231) are integrally formed approximately transversely centrally with respect to the plug shaft in a manner projecting vertically into the plug shaft (226) from the cover wall (219), which plug webs are each chamfered on their free ends (232) in the longitudinal direction of the plug shaft, and the wall thickness of the plug webs (231) is dimensioned to be somewhat smaller than the external dimension of the contact webs (19') with respect to one another in the region of the contact zone (206), the vertical extent of the plug webs (231) into the interior of the shaft being dimensioned in such a way that the free ends of the spreading wedge (214) project a little beyond their free end (232) with mating insulation displacement contact elements (201) fully plugged in.

50. Mating plug connector according to one or more of Claims 40 to 49,
**characterized in that**
the plug webs (231) in each case extend between the cutouts (221) in the cover wall (219) and also marginally proceeding from the cutouts (221) as far as the corresponding end side walls (224, 225) with the result that, in the plugged-in state of the mating insulation displacement contact elements (201), the contact webs (19') and the plug webs (231) are arranged such that they are aligned with one another in a manner simulating a printed circuit card edge element.

## Revendications

1. Connecteur électrique multibroche constitué d'au moins un boîtier connecteur multibroche (1, 1') et d'au moins un élément de contact de borne guillotine (2, 3, 4 ou 2', 3', 4', 4a') enfichable dans le boîtier connecteur multibroche (1, 1') et d'une pièce de tôle découpée,
présentant une plaque de base de contact (7), sur les arêtes opposées de laquelle sont façonnées, d'une seule pièce pliée dans le même sens, une première plaque de contact (8, 8a) et une deuxième plaque de contact (9, 9a) sur chaque fois une zone de pliage (5, 6),
les plaques de contact (8, 9 ou 8a, 9a) présentant chaque fois un dispositif de contact de home guillotine (21) pour un fil conducteur (14a) et
sur l'élément de contact de borne guillotine (2, 3, 4 ou 2', 3', 4', 4a'), sont prévus des éléments de contact (19, 20 ou 120, 121) pour la formation d'un dispositif d'établissement de contact pour établir un contact enfichable amovible de contre-élément de contact à fiche,
**caractérisé en ce que** les plaques de contact (8, 8a, 9, 9a) sont exécutées sous la forme de branches ressort de contact, dans lesquelles est chaque fois disposé le dispositif de contact de borne guillotine (21), auquel est raccordé sur au moins une branche du ressort de contact (8, 8a, 9, 9a), un élément (19, 20 ou 120, 121) du dispositif d'établissement de contact.

2. Connecteur électrique multibroche selon la revendication 1,
**caractérisé en ce que** les deux plaques de contact (8, 9) sont formées sous forme de première et deuxième branches ressort de contact (8a, 9a), aux extrémités libres desquelles sont façonnés des éléments de contact (19, 20).

3. Connecteur électrique multibroche selon les revendications 1 et/ou 2,
**caractérisé en ce que** les éléments de contact (19, 20) sont des brides de contact (19) avec une zone de pliage (20), où les brides de contact (19) des branches ressort de contact (8a, 9a) tout d'abord convergent et ensuite divergent d'une seule pièce au-dessous de la zone de pliage (20), de telle sorte que les zones de pliage (20) des dispositifs de contact établissent un contact avec le contre-élément de contact.

4. Connecteur électrique multibroche selon une ou plusieurs des revendications 1 à 3,
**caractérisé en ce que** les éléments de contact (120, 121) sont des fiches de contact (120, 121), façonnées sur au moins une des branches de contact (8, 9).

5. Connecteur électrique multibroche selon une ou plusieurs des revendications 1 à 4,
**caractérisé en ce que** les éléments de contact (19, 20 ou 120, 121) sont agencés dans le prolongement des branches ressort de contact (8a, 9a).

6. Connecteur électrique multibroche selon une ou plusieurs des revendications 1 à 5,
caractcrisé en ce que les éléments de contact (120, 121) sont des fiches de contact (120, 121), formées par un creux (122), en forme d'encoche, dans le prolongement de l'une des branches de contact (8, 9).

7. Connecteur électrique multibroche selon une ou plusieurs des revendications 1 à 6,
**caractérisé en ce que** les branches de contact (8, 9) ou les branches ressort de contact (8a, 9a) sont repliées à angle droit par rapport à la plaque de base des branches ressorts de contact (7a), de telle sorte que se forme un élément de contact de borne guillotine en forme de U, vu en coupe

8. Connecteur électrique multibroche selon une ou plusieurs des revendications 1 à 7,
**caractérisé en ce que** des dispositifs (24, 173) existent, qui retiennent de manière imperdable l'élément de contact de borne guillotine dans une chambre de l'élément de contact (31) du boîtier connecteur multibroche (1, 1'), en une position enfichée liminaire, dans une chambre de l'élément de contact (31) et/ou dans une position finale dans la chambre de l'élément de contact (31).

9. Connecteur électrique multibroche selon la revendication 8,
**caractérisé en ce que**, les dispositifs (24) sur l'élément de contact de borne guillotine (2, 3, 4 ou 2', 3', 4', 4a') sont des pointes de blocage (24), qui par exemple sont façonnées sous la forme d'un ardillon et sont agencées sur les arêtes longitudinales (15, 16).

10. Connecteur électrique multibroche selon la revendication 8,
**caractérisé en ce que** les dispositifs (173) sur l'élément de contact de borne guillotine (2, 3, 4 ou 2', 3', 4', 4a') sont des griffes saillantes (173) sur les surfaces de projection des branches de contact (8, 9), ou des branches ressorts de contact (8a, 9a), qui comportent une arête de griffe (175) qui pointe en direction des zones de pliage (5, 6).

11. Connecteur électrique multibroche selon une ou plusieurs des revendications 1 à 10,
**caractérisé en ce que**, le dispositif de borne guillotine (21) est constitué d'une encoche de contact de borne guillotine (22) située du côté de la zone de pliage, et d'un trou à enficher (23) situé du côté du dispositif de contact, dans lequel débouche l'encoche de contact de home guillotine (22).

12. Connecteur électrique multibroche selon une ou plusieurs des revendications 1 à 11,
**caractérisé en ce que**, les branches de contact (8, 9) ou les branches ressorts de contact (8a, 9a), du moins dans le secteur de l'enfichage situé au-delà des dispositifs d'établissement de contact (120, 121 ou 19, 20), sont exécutées de manière identique et les éléments de contact de borne guillotine (2, 3, 4 ou 2', 3', 4', 4a') qui sont disposés dans ce secteur, sont formés de manière strictement symétrique, sur un plan qui passe parallèlement aux branches de contact (8, 9) ou aux branches ressorts de contact (8a, 9a), et poursuit latéralement au milieu, à travers la plaque de base des branches de contact (7) ou la plaque de base des branches ressorts de contact (7a), et à travers un plan qui passe en outre à angle droit longitudinalement au milieu, à travers la plaque de base des branches de contact (7) ou la plaque de base des branches ressorts de contact (7a).

13. Connecteur électrique multibroche selon une ou plusieurs des revendications 1 à 12,
**caractérisé en ce que**, les boîtiers connecteurs multibroches (1, 1') présentent chaque fois parallèlement aux parois latérales (27, 28) des chambres ouvertes de l'élément de contact (31), dans lesquelles les éléments de contact de borne guillotine (2, 3, 4 ou 2', 3', 4', 4a') sont enfichables.

14. Connecteur électrique multibroche selon une ou plusieurs des revendications 1 à 13,
**caractérisé en ce que**, le boîtier connecteur multibroche (1), dans un secteur situé au-dessous des chambres de l'élément de contact (31), présente sur un élément en bordure de plaquette imprimée, un trou à enficher, qui cst formé par des parois d'enfichage (98, 99) pour un enfichage de contact.

15. Connecteur électrique multibroche selon une ou plusieurs des revendications 1 à 13,
**caractérisé en ce que**, le boîtier connecteur multibroche (1'), dans un secteur situé au-dessous des chambres de l'élément de contact (31), présente un réceptacle du connecteur multibroche (136), ouvcrt vers le bas pour recevoir un contre-connecteur multibroche,

16. Connecteur électrique multibroche selon une ou plusieurs des revendications 1 à 15,
**caractérisé en ce que**, la plaque de base des branches de contact (7) ou la plaque de base des branches ressorts de contact (7a) présente des arêtes latérales (10, 11) libres, au centre latéral desquelles des saillies support (12) sont confectionnées.

17. Connecteur électrique multibroche selon une ou plusieurs des revendications 1 à 16,
**caractérisé en ce que**, les branches de contact (8, 9) ou les branches ressorts de contact (8a, 9a) sont chaque fois un peu plus larges que la plaque de base des branches de contact (7) ou que la plaque de base des branches ressorts de contact (7a) en leur ajoutant les saillies support (12), et présentent des deux côtés de la zone de pliage (5, 6), un court bond d'attaque (13, 14) en saillie, ainsi que des arêtes longitudinales (15, 16) qui se rattachent à angle droit aux bords d'attaque (13, 14), et de courts bords d'attaque (17, 18) qui rejaillissent à angle droit.

18. Connecteur électrique multibroche selon une ou plusieurs des revendications 1 à 17,
**caractérisé en ce que**, le boîtier connecteur multibroche (1) est exécuté substantiellement en forme de parallélépipède et présente une paroi antérieure (25), une paroi postérieure (26) écartée de la paroi antérieure (25) qui passe parallèlement dans un sens longitudinal, une première paroi latérale (27), une deuxième paroi latérale (28) et parallèlement aux parois latérales (27, 28), écartées par rapport à celles-ci, des brides de séparation (29, 30) qui passent parallèlement.

19. Connecteur électrique multibroche selon la revendication 18,
**caractérisé en ce que**, la paroi antérieure (25) présente dans sa hauteur, environ au milieu, des perçages d'introduction (42) qui pénètrent dans la paroi antérieure (25), et permettent d'enficher un fil conducteur pour établir le contact, où chaque fois l'un des perçages (42) est affecté à une chambre de l'élément de contact (31) et débouche chaque fois vers l'intérieur au milieu de celle-ci, tandis que les perçages d'introduction (42) en direction d'un côté extérieur (41) de la paroi antérieure (25) sont élargis et façonnés en forme d'entonnoir.

20. Connecteur électrique multibroche selon les revendications 18, et/ou 19,
**caractérisé en ce que**, la paroi postérieure (26) présente chaque fois des perçages d'enfichage (52) pour enficher des fils conducteurs où les perçages d'enfichage (52) correspondent aux perçages d'introduction (42) et possèdent environ le même diamètre.

21. Connecteur électrique multibroche selon une ou plusieurs des revendications 18 à 20,
**caractérisé en ce que**, la paroi postérieure (26) présente une encoche creuse (56) en forme de parallélépipède dont l'allongement longitudinal est égal à environ l'allongement longitudinal d'une chambre de l'élément de contact (31), et dont l'allongement transversal est égal à environ la moitié de l'épaisseur de la paroi postérieure (26), tandis que l'encoche creuse (56) présente une arête d'encoche (57) qui s'enclenche avec un dispositif de contre-encoche d'un boîtier de contre-connexion.

22. Connecteur électrique multibroche selon une ou plusieurs des revendications 18 à 21,
**caractérisé en ce que**, les parois latérales (27, 28) et les brides de séparation (29, 30) présentent chacune transversalement au centre, des gonflements (61, 62) rectangulaire s'étendant transversalement qui se déploient sur environ la moitié de l'allongement transversal de la paroi latérale (27, 28) et présentent chaque fois une surface intérieure (63) tournée vers les chambres de l'élément de contact (31), et des surfaces latérales écartées parallèlement en direction des côtés intérieurs (40, 50), qui limitent les gonflements (61, 62) dans le sens transversal, de telle sorte qu'entre les côtés intérieurs (40, 50) et les surfaces latérales se forme chaque fois une étroite gorge d'enfichage (66, 67).

23. Connecteur électrique multibroche selon une ou plusieurs des revendications 18 à 22,
**caractérisé en ce que**, chaque chambre de l'élément de contact (31) présente une conformation d'espace qui en coupe transversale a la forme d'un H.

24. Connecteur électrique multibroche selon une ou plusieurs des revendications 18 à 23,
**caractérisé en ce que**, les chambres de l'élément de contact (31) sont dimensionnées dans leur allongement longitudinal, de telle manière qu'un élément de contact de borne guillotine (2, 3, 4 ou 2', 3', 4', 4a') avec ses arêtes longitudinales (15, 16) cst enfichable sans jeu ou avec un faible jeu, cependant que les pointes de blocage (24) font pénétrer une pièce qui se verrouille dans le matériau du boîtier et qu'ainsi l'élément de contact de borne guillotine (2, 3, 4 ou 2', 3', 4', 4a') cst retenu de manière bloquée et imperdable.

25. Connecteur électrique multibroche selon une ou plusieurs des revendications 18 à 24,
**caractérisé en ce que**, entre deux gonflements d'une chambre de l'élément de contact (31), s'étend, reliant ceux-ci transversalement au centre, une bride à paroi fine (80) qui sert de bride d'arrêt de conducteur, et dont l'arête périphérique supérieure (81) est formée de manière semi-circulaire concave et alignée sur les perçages d'introduction (42) de la paroi antérieure (25) et sur les perçages d'enfichage (52) dans la paroi postérieure (26),

26. Connecteur électrique multibroche selon une ou plusieurs des revendications 18 à 25,
**caractérisé en ce que**, la face enfichable (90) antérieure et la face enfichable (90) postérieure sont formées dans le prolongement de la paroi antérieure (25) ou de la paroi postérieure (26) et s'étendent le long de celles-ci à partir de l'arête inférieure (38) vers le bas.

27. Connecteur électrique multibroche selon la revendication 26,
**caractérisé en ce que**, les faces enfichables (90, 91) comportent chaque fois un côté extérieur (92, 93) qui s'aligne avec le côté extérieur (41) ou le côté extérieur (51), dans le secteur situé au-dessous du palier de butée (45) ou du palier (53).

28. Connecteur électrique multibroche selon les revendications 26 et/ou 27,
**caractérisé en ce que**, les faces enfichables (90, 91) présentent un côté intérieur (94, 95), qui s'étend parallèlement à la direction longitudinale et **en ce que**, vis-à-vis du côté intérieur (40) de la paroi antérieure (25) ou du côté intérieur (50) de la paroi postérieure (26), est agencée chaque fois une pièce transversalement décalée vers l'intérieur, de telle manière que le trou à enficher se constitue pour un contre-élément d'enfichage.

29. Connecteur électrique multibroche selon une ou plusieurs des revendications 26 à 28,
**caractérisé en ce que**, les côtés intérieurs (94, 95) présentent chaque fois au milieu en direction longitudinale par rapport à une chambre de l'élément de contact (31), une cavité plate (100) en forme de poche, de forme parallélépipédique, qui s'étend chaque fois du niveau de l'arête inférieure (38) jusqu'à un peu au-dessus de l'arête périphérique inférieure (96 ou 97).

30. Connecteur électrique multibroche selon une ou plusieurs des revendications 26 à 29,
**caractérisé en ce que**, dans le secteur du tiers inférieur du côté extérieur (92) de la face enfichable (90) antérieure sont formées des taquets de codage (111) en saillie qui sont séparables du boîtier connecteur multibroche (1), et en séparant un ou plusieurs taquets de codage (111), un spécimen de codage préalablement déterminable peut être réglé.

31. Connecteur électrique multibroche selon une ou plusieurs des revendications 18 à 30,
**caractérisé en ce que**, les éléments de contact de borne guillotine (2, 3, 4 ou 2', 3', 4', 4a') sont retenus dans une position enfichée imperdable préalable.

32. Connecteur électrique multibroche selon une ou plusieurs des revendications 25 à 31,
**caractérisé en ce que**, la bride d'arrêt (80, 160) s'avance un peu au-delà du perçage d'enfichage (52) ou du perçage d'introduction (141) et présente un perçage traversant (167) aligné et de même taille qui s'étend transversalement vers le perçage d'enfichage (52) et vers le perçage d'introduction (141).

33. Connecteur électrique multibroche selon une ou plusieurs des revendications 25 à 32,
**caractérisé en ce que**, un côté supérieur (166) de la bride d'arrêt (160) agit comme surface de butée pour la plaque de base des branches de contact (7) et limite ainsi, dans un boîtier connecteur multibroche (1'), la profondeur maximale axiale d'enfichage d'un élément de contact de borne guillotine (2', 3', 4', 4a').

34. Connecteur électrique multibroche selon une ou plusieurs des revendications 19 à 33,
**caractérisé en ce que**, le perçage d'introduction (42, 141) débouche du côté extérieur chaque fois en saillies support (142) qui sont confectionnées chaque fois d'une seule pièce et sont limitées vers le bas par un embasement (143) à moitié creux de forme cylindrique, ouvert vers le haut, aligné chaque fois sur un perçage d'introduction (141).

35. Connecteur électrique multibroche selon la revendication 34,
**caractérisé en ce que**, sur les embasements (143), dans leurs deux secteurs terminaux s'étendant chaque fois verticalement dans un plan, passent des surfaces de guidage (144) s'étendant verticalement qui chaque fois s'avancent au-delà du perçage d'introduction (141) jusqu'à la surface de limitation supérieure, et qui dans le secteur situé au-dessus du perçage d'introduction (141) sont interconnectés chaque fois à leurs côtés orientés vers les chambres de l'élément de contact (31) par une surface de connexion (45) qui avance verticalement, de telle sorte que pour chaque chambre de l'élément de contact (31) se forme un réceptacle de guidage (146).

36. Connecteur électrique multibroche selon une ou plusieurs des revendications précédentes,
**caractérisé en ce que**, le connecteur électrique multibroche est exécuté comme connecteur à un seul pôle ou avec un nombre arbitraire de pôles, où dans une exécution multipolaire, l'agencement des chambres de l'élément de contact (31) s'effectue côte à côte sur une rangée.

37. Connecteur électrique multibroche selon une ou plusieurs des revendications précédentes,
**caractérisé en ce que**, les sorties du fil conducteur sont agencées sur le côté antérieur ou postérieur du boîtier connecteur multibroche (1, 1').

38. Connecteur électrique multibroche selon une ou plusieurs des revendications précédentes,
**caractérisé en ce que**, un boîtier connecteur multibroche (1, 1') se compose de rangées parallèles de chambras de l'élément de contact (31) qui sont interconnectées d'une seule pièce chaque fois aux parois postérieures et forment ainsi un bloc connecteur multibroche.

39. Connecteur électrique multibroche selon une ou plusieurs des revendications précédentes,
**caractérisé en ce que**, les plans médians des chambres de l'élément de contact (31) sont agencés en direction longitudinale d'un connecteur multibroche (1, 1'), de manière à être écartés l'un de l'autre d'uns dimension modulaire fixe, en particulier une dimension modulaire de 2,5 ou 5 mm.

40. Contre-connecteur multibroche pour connecteur enfichable selon l'une des revendications 1 à 39, constitué d'un boîtier de contre-connecteur multibroche (210) et d'au moins un élément de contact de borne guillotine (201) enfichable dans le boîtier de contre-connecteur multibroche (210) en une pièce de tôle découpée à la presse, qui présente une plaque de base de contact (7a) sur laquelle sont confectionnés d'une seule pièce pliée dans le même sens, une première plaque de contact (8a) près des arêtes opposées face à face et une deuxième plaque de contact (9a) chaque fois au-dessus d'une zone de pliage (5, 6) où les plaques de contact (8a, 9a) présentent chaque fois un dispositif de contact de borne guillotine (201) pour un fil conducteur (148) et sur l'élément de contact de borne guillotine (201) sont prévues des brides de contact (19') pour 1a formation d'un dispositif de contact pour réaliser un contact enfichable amovible d'un élément de contact à fiche,
**caractérisé en ce que**, les brides de contact (19') forment une zone de contact (206) où les zones de contact (206) du contre-élément de contact de borne guillotine (201) sont formées à la manière d'un élément de contact de bordure de plaquette imprimée et pénètrent dans le dispositif de logement de fiche (214).

41. Contre-connecteur multibroche selon la revendication 40,
**caractérisé en ce que**, le boîtier de contre-connecteur multibroche (210) est formé de matière multipolaire de plusieurs contre-éléments de contact de borne guillotine (201), lesquels présentent les uns par rapport aux autres une distance normalisée entre les encoches, en particulier une distance entre encoches de 2,5 mm ou 5 mm.

42. Contre-connecteur multibroche selon les revendications 40 et/ou 41,
**caractérisé en ce que**, entre les zones de contact (206) des contre-éléments de contact de borne guillotine (201) sont agencées des brides d'enfichage (231) qui conjointement aux zones de contact (206) forment un dispositif d'enfichage/ de contact, à la matière d'un élément de bordure de plaquette imprimée,

43. Contre-connecteur multibroche selon une ou plusieurs des revendications 40 à 42,
**caractérisé en ce que**, le dispositif de logement de fiche (214) est constitué sous forme de trou à enficher (226) qui est relié d'une seule pièce au secteur de connexion (212).

44. Contre-connecteur multibroche selon une ou plusieurs des revendications 40 à 43,
**caractérisé en ce que**, dans le secteur de connexion (212) du boîtier de contre-connecteur multibroche (210), des chambres de l'élément de contact (31) sont agencées pour recevoir des contre-éléments de contact de borne guillotine (201), où les contre-éléments de contact de borne guillotine (201) peuvent être fixés dans une position enfichée terminale.

45. Contre-connecteur multibroche selon une ou plusieurs des revendications 40 à 44,
**caractérisé en ce que**, le contre-élément de contact de home guillotine (201) présente un secteur de contact de borne guillotine (202) pour établir le contact d'un fil conducteur (213) et un secteur d'établissement du contact (203) pour établir le contact d'un élément de contact de borne guillotine (2, 3, 4), où le secteur de contact de borne guillotine (202) comporte dans ses branches ressorts de contact (8a, 9a) des griffes (173) élastiques avec des arêtes de griffe (175) et des renflements (170).

46. Contre-connecteur multibroche selon une ou plusieurs des revendications 40 à 45,
**caractérisé en ce que**, des brides de contact (19') s'avancent à partir des bords d'attaque (17, 18) et arrivent d'abord en convergeant sur une pièce après l'autre et s'avancent ensuite jusqu'à leur extrémité libre, une pièce après l'autre parallèlement écartée, tandis qu'elles arrivent l'uns sur l'autre, après avoir été contiguës en ce point et avoir formé un coin d'écartement (204) pour les branches ressorts de contact d'un élément de contact de borne guillotine (2).

47. Contre-connecteur multibroche selon une ou plusieurs des revendications 40 à 46,
**caractérisé en ce que**, dans une direction d'enfichage (205), les brides de contact (19') positionnées après le coin d'écartement (204) sont façonnées de manière à former une zone de contact (206) incurvée transversalement, de telle manière que les brides de contact (19') présentent dans le secteur des zones de contact (206) une raideur plus élevée à la flexion.

48. Contre-connecteur multibroche selon une ou plusieurs des revendications 40 à 47,
**caractérisé en ce que**, le secteur de connexion (212) du boîtier de contre-connecteur multibroche (210) présente une première paroi latérale longitudinale (215) avec des ouvertures d'arrivée (42), une deuxième paroi latérale longitudinale (216), agencée de manière parallèlement écartée, ainsi que reliant celle-ci à l'extrémité, chaque fois une première paroi latérale (217) et une deuxième paroi latérale (218), où pour la formation des chambres de l'élément de contact (31), parallèlement aux patois latérales frontales (218), en fonction du nombre de pôles du boîtier de contre-connecteur multibroche (210), se trouve un nombre égal de brides de séparation.

49. Contre-connecteur multibroche selon une ou plusieurs des revendications 40 à 48,
**caractérisé en ce que**, des brides d'enfichage (231) sont confectionnées qui pénètrent depuis la paroi de plafond verticalement dans le trou à enficher (226), environ au milieu transversalement par rapport au trou à enficher, et qui chaque fois à leurs extrémités libres (232) sont formées de matière enchâssée en direction longitudinale du trou à enficher et l'épaisseur de la paroi des brides d'enfichage (231) est dimensionnéc à une valeur un peu inférieure à celle des dimensions extérieures les unes par rapport aux autres des brides de contact (19') dans le secteur de la zone de contact (206), tandis que l'avancée verticale des brides d'enfichage (231) vers l'intérieur du trou est dimensionnée de telle sorte que leur extrémité libre (232) lorsque les contre-éléments de contact de borne guillotine (201) sont complètement enfichés, est légèrement surplombée par les extrémités libres du coin d'écartement (214).

50. Contre-connecteur multibroche selon une ou plusieurs des revendications 40 à 49,
**caractérisé en ce que**, les brides d'enfichage (231) s'étendent chaque fois entre les creux (221) dans la paroi du plafond (219) ainsi qu'à partir des bords des creux (221) jusqu'aux parois latérales frontales (224, 225) correspondantes, de sorte qu'en l'état enfiché des contre-éléments de contact de borne guillotine (201), les brides de contact (19') et les brides d'enfichage (231), en simulant un élément de bordure de la carte de conducteur, sont agencées en s'alignant les unes par rapport aux autres.
